# EUROPÄISCHE PATENTSCHRIFT

(11) **EP 3 511 259 B1**
(45) Veröffentlichungstag und Bekanntmachung des Hinweises auf die Patenterteilung: **04.03.2026**
(21) Anmeldenummer: 18151148.6
(22) Anmeldetag: 11.01.2018
(51) Int. Cl.: B65D 33/20, B65D 33/34

(54) **BEUTEL, INSBESONDERE VERSANDBEUTEL, MIT MINDESTENS EINEM HAFTMITTEL**
BAG, IN PARTICULAR SHIPPING BAG WITH AT LEAST ONE ADHESIVE
POCHETTE, EN PARTICULIER POCHETTE D'EXPÉDITION POURVUE D'AU MOINS UN ADHÉSIF

(43) Veröffentlichungstag der Anmeldung: 17.07.2019
(73) Patentinhaber: Papier-Mettler KG, 54497 Morbach (DE); VPF - Veredelungsgesellschaft mbH für Papiere und Folien & Co. KG, 45549 Sprockhövel (DE); West Label GmbH, 52428 Jülich (DE)
(72) Erfinder: BUDDAY, Christian, 54292 Trier (DE); PAULUS, Meik, 54497 Morbach (DE); RAUBERGER, Rainer, 40591 Düsseldorf (DE); SLOBODDA, Nadine, 51399 Burscheid (DE); SCHILD, Jürgen, 50181 Bedburg (DE)
(74) Vertreter: Metten, Karl-Heinz

(56) Entgegenhaltungen:
- EP-A2- 1 296 306
- EP-B1- 2 520 424
- WO-A2-2008/022308
- GB-A- 2 070 564
- US-A- 4 937 040

## Beschreibung

Die vorliegende Erfindung betrifft Beutel, insbesondere Versandbeutel, mit mindestens einem Haftmittel. Des Weiteren betrifft die Erfindung die Verwendung dieser Beutel für den Versand von Lebensmitteln.

Versandbeutel werden in der Logistikbranche vielfältig eingesetzt. Derartige Versandbeutel sind regelmäßig aus Kunststoff gefertigt, um das Versandgut hinreichend vor äußeren Einflüssen wie Feuchtigkeit zu schützen. Beutel aus Papier liefern beispielsweise keinen vergleichbaren Feuchtigkeitsschutz und werden in der Regel nicht als Versandbeutel eingesetzt. Auch kann mit aus Kunststofffolien gebildeten Versandbeuteln unter Verwendung geeigneter Haftkleber oder durch Verschweißen sehr zuverlässig sichergestellt werden, dass ein einmal mit einer Beutellasche verschlossener Beutel nicht mehr zerstörungsfrei geöffnet werden kann. Für das Öffnen solcher Versandbeutel werden häufig Perforationslinien benachbart zu den Klebestreifen im Öffnungsbereich angebracht. Die hierfür verwendete Konstruktion lässt sich im Allgemeinen nicht auf Beutel aus Papier übertragen. Insbesondere ist bei Papierbeuteln nicht in gleich zuverlässiger Weise wie bei Versandbeuteln aus Kunststofffolien gewährleistet, dass ein unautorisiertes Öffnen eines einmal verschlossenen Beutels erkannt werden kann. Auch ist ein guter Schutz der Öffnung, insbesondere gegen ein Reißen, oftmals nicht gewährleistet. Es ist zwar möglich, Beutel zu versiegeln und einfach aufzureißen (Prinzip des Briefumschlags), allerdings lässt sich auf diesem Wege eine definierte und stabile Öffnung nicht erzeugen. Sowohl Größe als auch Position der Öffnung ist nicht festgelegt.

Die WO 2008/022308 A2 offenbart eine wiederverschließbare Verpackung umfassend eine erste Wand und eine zweite Wand, die mit der ersten Wand verbunden ist, um eine Verpackung zu bilden, die zum Befüllen mit Inhalt und zum Verschließen geeignet ist, wobei die Verpackung einen faltbaren Abschnitt neben einer Öffnung der Verpackung aufweist, wobei der faltbare Abschnitt zum Verschließen und Verschließen der Verpackung gefaltet werden kann. Der faltbare Abschnitt umfasst eine manipulationssichere Struktur, die ein Klebeband umfasst, das an dem faltbaren Abschnitt befestigt ist und an der ersten Wand haftet, während der faltbare Abschnitt zum Verschließen und Verschließen der Verpackung gefaltet ist. Eine solche Verpackung soll vor ungewollter Manipulation schützen.

Die GB 2 070 564 A stellt ab auf einen Beutel mit zwei gegenüberliegenden flachen Flächen, wobei sich auf einer Außenfläche an oder nahe der Kante der Beutelöffnung ein erster Bereich eines Kontaktklebers befindet und sich auf der anderen Außenfläche ein zweiter, entsprechender Bereich eines Kontaktklebers befindet, der im Allgemeinen parallel zum ersten Bereich angeordnet ist, jedoch von dessen äußerster Grenze um zwei Bereichsbreiten versetzt ist. Solche Beutel sollen sich ohne die Gefahr des Verklebens stapeln und trennen lassen.

US 4 937 040 A offenbart eine Sicherheitstasche für den Empfang von Artikeln umfassend eine erste Wand und eine zweite Wand, wobei die Wände miteinander verbunden sind, um Seiten und einen Boden der Tasche zu bilden. Ferner weist die Tasche eine Öffnung auf, die Zugang zu einem Inneren der Tasche bietet. Weithin umfasst die Tasche ein Klebeverschlussmittel, das an der ersten Wand haftet und dazu geeignet ist, die Wände aneinander zu befestigen, um die Öffnung der Tasche zu verschließen, wobei das Klebeverschlussmittel bei Temperaturen deutlich unter Raumtemperatur wirksam ist. Das Klebeverschlussmittel umfasst ferner Manipulationsanzeigemittel, die eine Schicht aus schwach haftendem Material aufweisen, das in engem Oberflächenkontakt mit der ersten Wand, der zweiten Wand und dem Klebeverschlussmittel aufgebracht ist, um von außen auf der Tasche optisch wahrnehmbare Hinweise zu erzeugen, nachdem das Klebeverschlussmittel die Wände durch Kleben aneinander befestigt hat und die Wände bei Temperaturen deutlich unter Raumtemperatur getrennt werden, um die Tasche zu öffnen. Eine Tasche mit einem solchen Klebeverschluss soll von außen anzeigen, ob die Tasche versiegelt und wieder geöffnet wurde.

Schließlich offenbart die EP 1 296 306 A2 die Verwendung eines mehrschichtigen Klebebandes mit einem Träger auf Basis einer gereckten Thermoplastfolie, einer oberen Oberfläche und einer unteren Oberfläche, auf dessen untere Oberfläche zumindest folgende Schichten aufgebracht sind: a) eine nicht vollflächig aufgetragene Primerschicht, wobei die Primerschicht auf der Thermoplastfolie verankert ist, b) eine vollflächig über die aufgetragene Primerschicht und die freie Thermoplastfolienoberfläche aufgetragene Trennschicht, wobei die Trennschicht besser auf der Primerschicht verankert als auf der Thermoplastfolie, und c) eine vollflächig auf die Trennschicht aufgetragene Haftklebemasse, die auf der Trennschicht besser verankert ist als die Trennschicht auf der Thermoplastfolie, zum Verschließen von Versandbeuteln, -taschen, -kuverts, -umschlägen. Ein solches Klebeband soll es ermöglichen, ein unautorisiertes Öffnen von Verpackungen anzuzeigen.

Demgemäß lag der folgenden Erfindung die Aufgabe zugrunde, Beutel zur Verfügung zu stellen, die nicht mit den Nachteilen des Stands der Technik behaftet sind und die insbesondere ein unautorisiertes Öffnen eines verschlossenen Beutels zweifelsfrei erkennen lassen.

Die Aufgabe wird gelöst durch einen Beutel, insbesondere Versandbeutel, mit einem im Wesentlichen geschlossenen Bodenende und einem gegenüberliegenden Öffnungsende, umfassend eine Beutelvorderwand und eine Beutelrückwand, die im Bereich ihrer einander gegenüberliegenden ersten und zweiten Seitenränder und Bodenränder mindestens abschnittsweise, vorzugsweise vollständig, direkt oder indirekt, insbesondere über mindestens eine Wand, insbesondere mindestens eine Seitenwand zur Verbindung der Seitenränder und/oder mindestens eine Bodenwand zur Verbindung der Bodenränder, und/oder mindestens eine Falte, insbesondere mindestens eine Seitenfalte zur Verbindung der Seitenränder und/oder mindestens eine Bodenfalte zur Verbindung der Bodenränder, miteinander verbunden sind, wobei der Beutel ausgestattet ist mit einem Öffnungsrand der Beutelvorderwand und einem Öffnungsrand der Beutelrückwand, die insbesondere im Wesentlichen gleichgerichtet verlaufen, vorzugsweise wobei eine Beutelöffnung durch die besagten beiden Öffnungsränder begrenzt und/oder definiert wird, wobei der Beutel ferner ausgestattet ist mit mindestens einer ersten Falz oder ersten Schwächungslinie, insbesondere eine Perforationslinie, in der Beutelvorderwand, die sich in einem ersten mittleren Abstand von dem Öffnungsrand der Beutelvorderwand von dem ersten Seitenrand oder beabstandet von dem ersten Seitenrand bis zum zweiten Seitenrand oder in Richtung des zweiten Seitenrands erstreckt, wobei ein Bereich der Beutelvorderwand und ein Bereich der Beutelrückwand vom Öffnungsrand der Beutelvorderwand bis zur ersten Falz oder ersten Schwächungslinie von Beutelvorderwand einen ersten Faltabschnitt ausbilden, insbesondere ein Bereich der Beutelvorderwand vom Öffnungsrand der Beutelvorderwand bis zur ersten Falz oder ersten Schwächungslinie von Beutelvorderwand und ein Bereich der Beutelrückwand vom Öffnungsrand der Beutelrückwand bis zur ersten Falz und ersten Schwächungslinie von Beutelrückwand, wobei der Beutel ferner ausgestattet ist mit mindestens einer zweiten Falz oder zweiten Schwächungslinie, insbesondere Perforationslinie, in der Beutelvorderwand, die sich in einem zweiten mittleren Abstand von dem Öffnungsrand der Beutelvorderwand von dem ersten Seitenrand oder beabstandet von dem ersten Seitenrand bis zum zweiten Seitenrand oder in Richtung des zweiten Seitenrands erstreckt, wobei der zweite mittlere Abstand von dem Öffnungsrand der Beutelvorderwand größer ist als der erste mittlere Abstand von dem Öffnungsrand von Beutelvorderwand, wobei ein Bereich der Beutelvorderwand und ein Bereich der Beutelrückwand von der ersten Falz oder der ersten Schwächungslinie von Beutelvorderwand bis zur zweiten Falz oder zweiten Schwächungslinie von Beutelvorderwand einen zweiten Faltabschnitt ausbilden, insbesondere ein Bereich der Beutelvorderwand von der ersten Falz oder der ersten Schwächungslinie der Beutelvorderwand bis zur zweiten Falz oder zweiten Schwächungslinie der Beutelvorderwand und ein Bereich der Beutelrückwand von der ersten Falz oder der ersten Schwächungslinie der Beutelrückwand bis zur zweiten Falz oder zweiten Schwächungslinie der Beutelrückwand, ferner umfassend mindestens ein Haftmittel, insbesondere mit einer Spaltfolie, wobei das Haftmittel mit einer ersten Haftseite an der Beutelvorderwand oder der Beutelrückwand mittelbar oder unmittelbar befestigt ist und sich abschnittsweise oder vollständig, insbesondere abschnittsweise, von dem ersten bis zum zweiten Seitenrand oder zumindest abschnittweise zwischen dem ersten und dem zweiten Seitenrand von Beutelvorderwand oder Beutelrückwand erstreckt, insbesondere von dem ersten bis zum zweiten Seitenrand, wobei das mindestens eine Haftmittel ausgelegt und eingerichtet ist, die Beutelvorder- und Beutelrückwand miteinander zu verbinden, insbesondere den ersten Faltabschnitt der Beutelvorderwand mit der Beutelrückwand oder den ersten Faltabschnitt der Beutelrückwand mit der Beutelvorderwand zu verbinden.

Dies hat den Vorteil, dass der Beutel kostengünstig herstellbar und sicher verschließbar ist. Durch die mehrfache Umfaltung am Öffnungsende beim Schließen und durch das Haftmittel wird dieses Ende stabilisiert, so dass ein versehentliches Öffnen, beispielsweise bei einem Unfall, effektiv unterbunden wird.

Es ist bevorzugt, wenn die erste und/oder zweite Schwächungslinie mindestens zum größten Teil oder vollständig geradlinig, wellenförmig, genadelt oder zick-zack-förmig ist, insbesondere geradlinig und/oder genadelt. Dies ist für eine Faltung besonders geeignet.

In einer Ausgestaltung ist es vorgesehen, dass die Schwächungslinien, insbesondere die erste und/oder zweite Schwächungslinie, eine Schwächung des Widerstands gegenüber einer Faltbewegung bewirkt, d.h. das Umfalten benötigt weniger Kraft. Zwar ist es grundsätzlich denkbar, eine Schwächungslinie bereitzustellen, welche das Material von Beutelvorderwand oder Beutelrückwand so schwächt, dass ein Zerreißen zum Zwecke des Eingriffs in den Beutel möglich ist. Dies ist jedoch erfindungsgemäß ein nebengeordneter Aspekt bzw. nicht erwünscht. Vielmehr ist es bevorzugt, wenn die Schwächungslinie ausgelegt und eingerichtet ist, eine Faltbewegung zu bewirken und nicht zum Auftrennen von Beutelvorderwand oder Beutelrückwand. Daher ist es ferner bevorzugt, wenn der Kraftaufwand zum Trennen der Beutelvorderwand von der Beutelrückwand im Bereich des Haftmittels geringer ist als der Kraftaufwand, der zum Auftrennen des Beutels der Schwächungslinie benötigt wird, insbesondere wenn bei einem geschlossenen Beutel orthogonal zur Beutelvorderwand Zugkräfte auf die erste Schwächungslinie einwirken (so dass in diesem Fall nicht die erste Schwächungslinie sondern das Haftmittel zerstört wird).

Die mindestens eine erste Falz und/oder erste Schwächungslinie sowie die mindestens eine zweite Falz und/oder zweite Schwächungslinie sind ganz besondere bevorzugt jeweils eine Perforationslinie, welche gleichzeitig eine Falzkante ausbildet. Diese wird nachfolgend als Falzperforation bezeichnet, so dass die erste Falz und erste Schwächungslinie eine erste Falzperforation ist und die zweite Falz und zweite Schwächungslinie eine zweite Falzperforation. Falzperforationen lassen sich überraschend leicht falten, so dass das Schließen besonders leichtgängig ist.

Auch ist es bevorzugt, wenn Beutevorderwand und Beutelrückwand jeweils die erste Falz und/oder erste Schwächungslinie aufweisen, vorzugsweise so, dass die erste Falz und/oder erste Schwächungslinie von Beutevorderwand der ersten Falz und/oder ersten Schwächungslinie von Beutelrückwand gegenüberliegt, zumindest wenn der Beutel flach ausgebreitet wird (d. h. nicht gefüllt ist). Ferner ist es bevorzugt, wenn Beutevorderwand und Beutelrückwand jeweils die zweite Falz und/oder zweite Schwächungslinie aufweisen, vorzugsweise so, dass die zweite Falz und/oder zweite Schwächungslinie von Beutevorderwand der zweiten Falz und/oder zweiten Schwächungslinie von Beutelrückwand gegenüberliegt, zumindest wenn der Beutel flach ausgebreitet wird (d.h. nicht gefüllt ist). Dies erleichtert das Falten zusätzlich und ist besonderes kostengünstig in der Herstellung, da die Perforation in Beutevorderwand und Beutelrückwand simultan erzeugt werden kann.

Ferner ist es bevorzugt, wenn das mindestens eine Haftmittel und/oder die erste Falz und/oder zweite Falz, im Wesentlichen parallel zum öffnungsseitigen Rand der Beutelvorderwand und/oder der Beutelrückwand des Beutels verlaufen.

In einer weiteren Ausgestaltung ist es bevorzugt, wenn das mindestens eine Haftmittel benachbart zur ersten Falz und/oder zur ersten Schwächungslinie oder zur zweiten Falz und/oder zur zweiten Schwächungslinie angeordnet ist, vorzugsweise anliegend an der zweiten Falz und/oder der zweiten Schwächungslinie angeordnet ist. Es hat sich gezeigt, dass dies einen besonders sicheren Verschluss gewährleistet, wobei die Versteifung des Beutels am oberen Ende verbessert wird. Insbesondere bevorzugt ist das Haftmittel, wie vorstehend beschrieben, benachbart mit einem mittleren Abstand von weniger als 10 mm, insbesondere weniger als 5 mm, angeordnet.

Vorzugsweise weist der erste Faltabschnitt einen Beutelrückwandanteil auf, der durch die Beutelrückwand gebildet wird und einen Beutelvorderwandanteil, der durch die Beutelvorderwand gebildet wird, wobei der zweite Faltabschnitt einen Beutelrückwandanteil aufweist, der durch die Beutelrückwand gebildet wird und einen Beutelvorderwandanteil, der durch die Beutelvorderwand gebildet wird.

Das Haftmittel ist so ausgestaltet, dass es mittels Adhäsionskräften mit Beutelvorder- oder Beutelrückwand verbunden ist und eine Spaltfolie umfasst, die ausgelegt und eingerichtet ist, sich beim Trennen von Beutelvorder- und Beutelrückwand im Bereich der Spaltfolie in mindestens einen ersten Bestandteil der Spaltfolie auf der Beutelvorderwand und mindestens einen zweiten Bestandteil der Spaltfolie auf der Beutelrückwand zu spalten, wobei der erste vom zweiten Bestandteil, insbesondere im Wesentlichen parallel zur Beutelvorderwand, irreversibel delaminiert wird. Vorzugsweise handelt es sich bei den Bestandteilen um gegenüberliegende Lagen bzw. Schichten der Spaltfolie.

Obgleich eine absolut saubere Spaltung der Spaltfolie möglich ist, so dass ein erster Bestandteil entsteht, der - abgesehen von der Dicke - die Dimensionen der Spaltfolie aufweist und ein zweiter Bestandteil, der - abgesehen von der Dicke - ebenfalls die Dimensionen der Spaltfolie aufweist, hat es sich als vorteilhaft erwiesen, wenn die Spaltung so erfolgt, dass die ersten und zweiten Bestandteile unregelmäßige Ränder aufweisen, insbesondere nicht gleich groß sind. Vorzugsweise erfolgt die Spaltung so, dass der erste und zweite Bestandteil - ähnlich einem Fingerabdruck - eine individuelle und/oder irreguläre Gestalt bei Delaminieren annimmt, so dass ein geöffneter Beutel anhand der Gestalt der Bestandteile der gespaltenen Spaltfolie identifizierbar ist. Man kann von einer individuellen Delaminationscharakteristik sprechen. Dies hat den Vorteil, dass es nicht ohne weiteres möglich ist, einen Beutel auszutauschen, ohne dass der Nutzer dies bemerkt.

Vorzugsweise ist das mindestens eine Haftmittel mindestens ein einseitig oder doppelseitig klebender Klebestreifen, insbesondere genau ein einseitig oder doppelseitig klebender Klebestreifen. Es kann sich dabei um mehrere nebeneinander angeordnete Klebestreifen handeln. Vorzugsweise handelt es sich jedoch um genau einen Klebestreifen, wobei der Beutel keine weiteren Klebstreifen umfasst. Der mindestens eine Klebstreifen erstreckt sich vorzugsweise zwischen den gegenüberliegenden ersten und zweiten Seitenrändern, insbesondere orthogonal zu diesen, vorzugsweise so dass die Enden des Klebstreifens einen mittleren Abstand von mindestens 1 cm, insbesondere mindestens 3 cm, vorzugsweise mindestens 5 cm, von den Seitenrändern aufweisen.

In einer ersten Ausgestaltung der Erfindung ist es vorgesehen, dass das mindestens eine Haftmittel mindestens einen einseitig oder doppelseitig klebenden Klebestreifen mit einer ersten und zweiten Haftseite umfasst und auf der Beutelvorderwand fixiert ist, vorzugsweise wobei der Klebestreifen in einem dritten mittleren Abstand von dem Öffnungsrand der Beutelvorderwand, der größer als der zweite mittlere Abstand von dem Öffnungsrand der Beutelvorderwand ist, vorliegt, und der Beutelrückwandanteil des ersten Faltabschnitts nach Faltung des ersten Faltabschnitts auf den zweiten Faltabschnitt unter Anlage des Beutelvorderwandanteils des ersten Faltabschnitts an den Beutelvorderwandanteil des zweiten Faltabschnitts mit einer Haftseite, insbesondere der zweiten Haftseite, des mindestens einen Haftmittels, insbesondere irreversibel, verbindbar oder verbunden ist.

In einer zweiten Ausgestaltung der Erfindung ist es vorgesehen, dass das mindestens eine Haftmittel mindestens einen einseitig oder doppelseitig klebenden Klebestreifen mit einer ersten und zweiten Haftseite umfasst und auf der Beutelrückwand fixiert ist, vorzugsweise wobei das Haftmittel in einem dritten mittleren Abstand von dem Öffnungsrand der Beutelrückwand, der größer als der zweite mittlere Abstand ist, vorliegt, und der Beutelvorderwandanteil des ersten Faltabschnitts nach Faltung des ersten Faltabschnitts auf den zweiten Faltabschnitt unter Anlage des Beutelrückwandanteils des ersten Faltabschnitts an den Beutelrückwandanteil des zweiten Faltabschnitts mit einer Haftseite, insbesondere der zweiten Haftseite, des mindestens einen Haftmittels, insbesondere irreversibel, verbindbar oder verbunden ist.

In einer dritten Ausgestaltung der Erfindung ist es vorgesehen, dass das mindestens eine Haftmittel mindestens einen einseitig oder doppelseitig klebenden Klebestreifen mit einer ersten und zweiten Haftseite umfasst und auf der Beutelvorderwand im ersten Faltabschnitt fixiert ist, vorzugsweise wobei das Haftmittel in einem vierten mittleren Abstand von dem Öffnungsrand der Beutelvorderwand, der kleiner als der erste mittlere Abstand von dem Öffnungsrand der Beutelvorderwand ist, vorliegt, und die Beutelrückwand, insbesondere ein Bereich der Beutelrückwand mit einem dritten mittleren Abstand von dem Öffnungsrand der Beutelrückwand, nach Faltung des ersten Faltabschnitts auf den zweiten Faltabschnitt unter Anlage des Beutelrückwandanteils des ersten Faltabschnitts an den Beutelrückwandanteil des zweiten Faltabschnitts mit einer Haftseite, insbesondere der zweiten Haftseite, des mindestens einen Haftmittels, insbesondere irreversibel, verbindbar oder verbunden ist.

In einer vierten Ausgestaltung der Erfindung ist es vorgesehen, dass das mindestens eine Haftmittel mindestens einen einseitig oder doppelseitig klebenden Klebestreifen mit einer ersten und zweiten Haftseite umfasst und auf der Beutelrückwand im ersten Faltabschnitt fixiert ist, vorzugsweise wobei das Haftmittel in einem vierten mittleren Abstand von dem Öffnungsrand der Öffnungsrand der Beutelrückwand, der kleiner als der erste mittlere Abstand von dem Öffnungsrand der Beutelvorderwand ist, vorliegt, und die Beutelvorderwand, insbesondere ein Bereich der Beutelvorderwand mit einem dritten mittleren Abstand von einem Öffnungsrand der Beutelvorderwand, nach Faltung des ersten Faltabschnitts auf den zweiten Faltabschnitt unter Anlage des Beutelvorderwandanteils des ersten Faltabschnitts an den Beutelvorderwandanteil des zweiten Faltabschnitts mit einer Haftseite, insbesondere der zweiten Haftseite, des mindestens einen Haftmittels, insbesondere irreversibel, verbindbar oder verbunden ist.

Die vorstehenden vier Ausgestaltungen lassen sich mit den nachstehend und vorstehend diskutierten Merkmalen und/oder Ausgestaltungen gemäß der vorliegenden Erfindung beliebig kombinieren. Vorzugsweise ist dabei der dritte Abstand größer als der zweite Abstand und/oder der vierte Abstand kleiner als der erste Abstand von dem Öffnungsrand der Beutelvorderwand und/ Rückwand.

Vorzugsweise verfügen der erste und der zweite Faltabschnitt über im Wesentlichen übereinstimmende Ausmaße. Dies hat den Vorteil, dass der Verschluss besser hält. Im Wesentlichen übereinstimmende Ausmaße bedeutet, dass die Abweichung der Flächen weniger als 25 %, insbesondere weniger als 15 %, vorzugsweise weniger als 10 %, insbesondere bevorzugt weniger als 5 %, beträgt und/oder wobei die größere Fläche nicht mehr als 25 %, insbesondere nicht mehr als 15 %, vorzugsweise nicht mehr als 10 %, insbesondere bevorzugt nicht mehr als 5 %, größer ist als die kleinere Fläche.

Vorzugsweise ist es vorgesehen, dass der erste und zweite Falz und/oder die erste und die zweite Schwächungslinie, im Wesentlichen parallel zueinander verlaufen, wobei vorzugsweise die jeweils im Wesentlichen gleichgerichtete erste und zweite Falz und/oder die erste und die zweite Schwächungslinie einen mittleren Abstand voneinander im Bereich von 5 mm bis 5 cm, insbesondere im Bereich von 1 cm bis 3 cm, aufweisen.

Eine irreversible Spaltung im Sinne der Erfindung bedeutet, dass das Haftmittel sich nicht zerstörungsfrei ablösen oder reversibel spalten lässt, sondern bei der Spaltung zerstört wird, insbesondere nicht mehr die ursprüngliche Haftfunktion zur Verbindung von Beutelvorder- und Beutelrückwand übernehmen kann. Hierbei ist es besonders bevorzugt, wenn das Haftmittel nach dem Öffnen keine signifikante Klebewirkung mehr aufweist. Der Beutel kann mit dem Haftmittel also vorzugsweise nicht erneut verschlossen werden. In einer weiteren Ausgestaltung ist es besonders bevorzugt, wenn die Stärke der Adhäsionskräfte des Haftmittels nach einer irreversiblen Spaltung um mindestens 80 %, insbesondere mindestens 90 %, vorzugsweise mindestens 95 %, verringert, ist, gegenüber einem noch nicht verwendeten Haftmittel. Hierbei wird die Klebekraft nach der Europäische Norm EN 1939:2003 getestet.

Ein mittlerer Abstand zu einem Seitenrand im Sinne der vorliegenden Erfindung ist vorzugsweise ein durchschnittlicher Abstand, der insbesondere im Wesentlichen parallel zum Öffnungsrand der Beutelvorderwand und/oder parallel zu einer Längsausdehnung des Haftmittels und/oder orthogonal dem ersten Seitenrand der Beutelvorderwand bestimmt wird. Ein mittlerer Abstand zu einem Öffnungsrand im Sinne der vorliegenden Erfindung ist vorzugsweise ein durchschnittlicher Abstand, der insbesondere orthogonal zum Öffnungsrand der Beutelvorderwand und/oder orthogonal zu einer Längsausdehnung des Haftmittels und/oder parallel zu dem ersten Seitenrand der Beutelvorderwand bestimmt wird.

Eine Spaltfolie im Sinne der Erfindung ist eine Lage, die sich spalten lässt, insbesondere im Wesentlichen parallel zur Flächenausdehnung, d.h. die Folie wird in gegenüberliegende Schichten getrennt. Eine Möglichkeit, die Spaltbarkeit zu gewährleisten, ist die Koextrusion mehrerer Folienschichten, so dass die Schichten der Folie später wieder aufgetrennt werden können. Es kann sich beispielsweise um koextrudierte Polyethylenfolien handeln. Auch eine geschäumte Folie, beispielsweise aus Polystyrol, oder eine Schaumstofffolie, beispielsweise aus Polyurethan, ist denkbar. Viele Schaumstoffe zeichnen sich durch eine niedrige Festigkeit aus, was für die Spaltbarkeit genutzt werden kann. Auch Vliesstoffe sind denkbar und zeichnen sich ebenfalls durch eine geringe Festigkeit aus.

Die Spaltfolie weist ganz oder zumindest bereichsweise, insbesondere überwiegend und/oder in mindestens einer Schicht der Spaltfolie, eine mittlere Dichte von weniger als 0,85 g/cm³, insbesondere weniger als 0,8 g/cm³, vorzugsweise weniger als 0,75 g/cm³, insbesondere bevorzugt weniger als 0,65 g/cm³, auf. Als zweckmäßig haben sich Spaltfolien erweisen, die ganz oder zumindest bereichsweise, insbesondere überwiegend, mittlere Dichten von 0,1 bis 0,8 g/cm³, insbesondere 0,25 bis 0,75 g/cm³, vorzugsweise 0,35 bis 0,7 g/cm³, ganz besonders bevorzugt 0,45 bis 0,65 g/cm³, aufweisen. Diese mittleren Dichten liegen deutlich unter den üblichen Dichten von Kunststofffolien, beispielsweise von reinem HDPE-Folien und LDPE-Folien. Es hat sich überraschenderweise gezeigt, dass durch die niedrige Dichte besonders gut spaltbare Spaltfolien erhalten werden. Besagte niedrige Dichten können unter anderem durch Hohlräume, durch die Wahl der Art der Füllstoffe, durch die Wahl der Art der Polymere und/oder durch den Vernetzungsgrad gezielt erzeugt werden, wobei insbesondere Spaltfolie mit Hohlräumen, insbesondere den nachstehend beschriebenen Hohlräumen, sich als geeignet erwiesen haben. Eine Spaltfolie mit einer Dichte, die nur bereichsweise der obigen Dichte entspricht, kann beispielsweise erzeugt werden, indem ein Kern mit einer der obigen Dichten, beispielsweise einer Dichte von 0,55 g/cm³, mit Folien höherer Dichte koextrudiert wird. Hierbei hat der Bereich des Kerns die besagte Dichte, beispielsweise von 0,55 g/cm³, in der Spaltfolie, während die koextrudierten Folien den Kern umgeben können und insbesondere eine, vorzugsweise deutlich, höhere Dichte, beispielsweise von 0,95 g/cm³, aufweisen können, insbesondere eine mittlere Dichte der koextrudierten Folien von mehr als 0,85 g/cm³. Dies kann die Verarbeitung der Folie erleichtern, wobei sich überraschenderweise gezeigt hat, dass eine niedrige Dichte des Kerns eine sehr gute Spaltbarkeit gewährleisten kann, selbst wenn andere Folienlagen eine höhere Dichte haben. Alternativ ist es jedoch auch möglich, nur eine Folie mit der Dichte von 0,55 g/cm³ zu extrudieren, wobei eine solche Folie über ihren gesamten Durchmesser hinweg gut spaltbar ist. In einer besonders zweckmäßigen Ausgestaltung weist die Spaltfolie überwiegend, d.h. in einem Bereich der mehr als 50% des Volumens der Spaltfolie beträgt, eine der vorstehend genannten Maximaldichten oder Dichtebereiche auf. In einer weiteren besonders zweckmäßigen Ausgestaltung weist die Spaltfolie zusätzlich oder alternativ in mindestens einer Schicht der Spaltfolie eine der vorstehend genannten Maximaldichten oder Dichtebereiche auf. Es hat sich gezeigt, dass diese Bereiche, insbesondere Schichten, sich dann besonders gut längs auftrennen lassen. Auch kann die gesamte Spaltfolie insgesamt eine durchschnittliche Dichte aufweisen, welche einer der vorstehend genannten Maximaldichten oder Dichtebereiche entspricht.

Vorzugsweise umfasst die Spaltfolie Hohlräume, insbesondere Hohlräume, welche kleiner als die Dicke der Spaltfolie sind, und/oder einen durchschnittlichen Durchmesser von weniger als 200 µm, insbesondere weniger als 110 µm, insbesondere bevorzugt weniger als 80 µm, ganz besondere bevorzugt weniger als 50 µm, haben. In einer besonders geeigneten Ausgestaltung sind einige oder alle der Hohlräume im Wesentlichen ovoidförmig, insbesondere kugelförmig und/oder mit einer konvexen Oberfläche (von innen gesehen konkav). Auch bevorzugt ist ein Volumen der Hohlräume von weniger als 5 x 10⁶ µm³, insbesondere weniger als 5 x 10⁵ µm³, insbesondere bevorzugt weniger 5 x 10⁴ µm³. Es hat sich gezeigt, dass mit besagten Hohlräumen eine Schwächung der Spaltfolie erzielt werden kann, was die Spaltbarkeit deutlich verbessert.

Die Spaltfolie stellt eine kavitierte thermoplastische extrudierte Kunststofffolie oder eine mehrlagige koextrudierte Kunststofffolie dar. Bei der besagten thermoplastischen Kunststofffolie wird vorzugsweise bei der Extrusion, insbesondere Koextrusion, Luft oder ein anderes Gas eingetragen, was zu der Erzeugung der Kavitationen der kavitierten thermoplastischen extrudierten Kunststofffolie führt. Das Eintragen von Luft oder Gas erfolgt entweder unmittelbar, durch die Zufuhr von Gas oder Luft während der Koextrusion oder durch Verwendung eines Treibmittels, welches Gas oder Luft während oder nach der Koextrusion freisetzt, insbesondere wobei die Spaltfolie ein Treibmittel zu diesem Zwecke umfasst. Derartige Folien sind besonders gut spaltbar, wobei dies auch für monoextrudierte Folien gilt. Koextrudierte mehrlagige Spaltfolien werden nachstehend näher diskutiert.

In einer Ausgestaltung ist die Spaltfolie vollständig oder überwiegend aus mehreren aneinander liegenden, durch Koextrusion ausgebildeten mehrlagigen Kunststofflagen ausgebildet. Es hat sich gezeigt, dass koextrudierte mehrlagige Spaltfolien, insbesondere umfassend Polyethylen, besonders geeignet zur gezielten irreversiblen Delamination sind, insbesondere unter Ausbildung einer individuellen Delaminationscharakteristik. Daher werden diese bei Versandbeuteln oftmals vermieden, um ein versehentliches Öffnen zu vermeiden. Überraschenderweise hat sich gezeigt, dass die Spaltung der Folien beim Öffnen und ein sicheres Verschließen mit der vorstehend beschriebenen Spaltfolie gut erreicht werden kann.

Es handelt sich bei der Spaltfolie um eine Kunststofffolie. Vorzugsweise handelt es sich um eine dünne Lage mit einer Dicke von weniger als 0,3 cm, insbesondere weniger als 0,2 cm, vorzugsweise weniger als 0,1 cm. Besonders geeignete Ausgestaltungen der Spaltfolie haben Dicken von 30 bis 500 µm, insbesondere 60 bis 200 µm, insbesondere bevorzugt 80 bis 150 µm. Besonders geeignete Materialien für Spaltfolien sind grundsätzlich Polyethylen, Polypropylen, Polystyrol, Polyethylenterephthalat, Polyvinylchlorid, verschiedene Polyester sowie Polycarbonat, oder auch Gemische bzw. Mehrlagenverbunde aus mehreren der vorgenannten Kunststoffe.

Das Haftmittel hat vorzugsweise ebenfalls eine Dicke, welche sich aus der Spaltfolie und den ggf. vorhandenen anderen Lagen zusammensetzt, insbesondere ggf. auch der ersten und zweiten Adhäsionslage. Hierbei liegt die Dicke vorzugsweise im Bereich von 80 bis 800 µm, insbesondere 100 bis 300 µm, insbesondere bevorzugt 120 bis 180 µm.

Die Dicke des Haftmittels und/oder der Spaltfolie ist jeweils geringer ist als die Dicke der Beutelvorderwand und der Beutelrückwand, insbesondere wobei die Dicke der Beutelvorderwand jeweils um mindestens 50%, insbesondere mindestens 100% größer ist als die Dicke des Haftmittels und/oder der Spaltfolie. Selbiges gilt für die Beutelrückwand. Dies verringert die Gefahr, dass die Beutelvorderwand oder Beutelrückwand statt des Streifens beim Trennen der Beutelvorderwand von der Beutelrückwand im Bereich des Haftmittels reißt. Es soll kein Loch in der Beutelvorderwand und Beutelrückwand entstehen, sondern die Bindung am Haftmittel gelöst werden. Ersteres würde die weitere Verwendung des Beutels erheblich beeinträchtigen. Lebensmittel werden oftmals in dem Beutel aufbewahrt, bis diese aufgebraucht sind. Erst danach wird der Beutel entsorgt oder weiterverwertet.

Das Flächengewicht der Spaltfolie liegt vorzugsweise im Bereich von 20 bis 200 g/m², insbesondere 30 bis 120 g/m², insbesondere bevorzugt 40 bis 80 g/m². Es hat sich gezeigt, dass entsprechende Folien für die Delamination besonders geeignet sind.

Vorzugsweise umfasst der erfindungsgemäße Beutel mindestens eine erste Falz und/oder erste Schwächungslinie, insbesondere Perforation, in der Beutelvorderwand und/oder Beutelrückwand, die sich in einem ersten mittleren Abstand von dem Öffnungsrand der Beutelvorderwand und/oder dem Öffnungsrand der Beutelrückwand von dem ersten Seitenrand oder beabstandet von dem ersten Seitenrand bis zum zweiten Seitenrand oder in Richtung des zweiten Seitenrands erstreckt, wobei ein Bereich der Beutelvorderwand und ein Bereich der Beutelrückwand vom Öffnungsrand von Beutelvorderwand und/oder Beutelrückwand bis zur ersten Falz und/oder ersten Schwächungslinie von Beutelvorderwand und/oder Beutelrückwand einen ersten Faltabschnitt ausbilden. Insbesondere bevorzugt ist in dieser Ausführungsform auch mindestens eine zweite Falz und/oder zweite Schwächungslinie, insbesondere Perforation, in der Beutelvorderwand und/oder Beutelrückwand umfasst, die sich in einem zweiten mittleren Abstand von dem Öffnungsrand der Beutelvorderwand und/oder dem Öffnungsrand der Beutelrückwand von dem ersten Seitenrand oder beabstandet von dem ersten Seitenrand bis zum zweiten Seitenrand oder in Richtung des zweiten Seitenrands erstreckt, wobei der zweite mittlere Abstand von dem Öffnungsrand der Beutelvorderwand und/oder Beutelrückwand größer ist als der erste mittlere Abstand von dem Öffnungsrand von Beutelvorderwand und/oder Beutelrückwand, wobei ein Bereich der Beutelvorderwand und ein Bereich der Beutelrückwand von der ersten Falz und/oder der ersten Schwächungslinie von Beutelvorderwand und/oder Beutelrückwand bis zur zweiten Falz und/oder zweiten Schwächungslinie von Beutelvorderwand und/oder Beutelrückwand einen zweiten Faltabschnitt ausbilden.

In einer weiteren Ausgestaltung ist der zweite mittlere Abstand mindestens doppelt so groß wie der erste mittlere Abstand, insbesondere mindestens zweimal bis maximal dreimal, vorzugsweise maximal 2,5 mal, so groß wie der erste mittlere Abstand.

In einer zweckmäßigen Ausgestaltung ist es vorgesehen, dass der erste Bestandteil eine erste Kunststofflage der Spaltfolie und der zweite Bestandteil eine zweite Kunststofflage der Spaltfolie ist oder umfasst, welche vor dem irreversiblen Trennen der Beutelvorderwand von der Beutelrückwand im Bereich der Spaltfolie zumindest teilweise gegenüberliegend angeordnete, vorzugsweise flächig aneinander liegende, Kunststofflagen sind, insbesondere wobei die Kunststofflagen verschieden groß sind, insbesondere verschieden große Oberflächen aufweisen. In einer bevorzugten Ausgestaltung ist es vorgesehen, dass das mindestens eine Haftmittel ein Klebestreifen umfassend die Spaltfolie ist, der mittels Adhäsionskräften mit Beutelvorder- und Beutelrückwand verbunden ist, wobei der Haftreifen, insbesondere dessen Materialstabilität, so ausgelegt und eingerichtet ist, dass beim, insbesondere vollständigen, Trennen der Beutelvorderwand von der Beutelrückwand im Bereich des Klebestreifens mindestens der erste Bestandteil des Klebestreifens auf der Beutelvorderwand verbleibt und mindestens der zweite Bestandteil auf der Beutelrückwand. Der Klebestreifen kann hierzu von Anfang an mehrlagig sein oder die ersten und zweiten Bestandteile bilden sich erst beim Trennen aus.

Vorzugsweise ist das mindestens eine Haftmittel ein Klebestreifen, insbesondere ein Klebestreifen umfassend die Spaltfolie, der mittels Adhäsionskräften mit Beutelvorder- und Beutelrückwand verbunden ist, wobei die Adhäsionskräfte größer sind als die Kräfte, welche benötigt werden, um den Klebestreifen beim Trennen der Beutelvorderwand von der Beutelrückwand im Bereich des Klebestreifens zu zerreißen und/oder die Kunststofflagen des Klebestreifens zu trennen. Ein Zerreißen kann dabei eine Trennung von Kunststofflagen, insbesondere parallel zur Haftfläche, bedeuten und/oder ein Zerreißen orthogonal zur Haftfläche, d.h. der Spaltstreifen wird orthogonal zur Haftfläche zerteilt. In einer vorzugsweisen Ausgestaltung ist beides vorgesehen, da sich überraschenderweise gezeigt hat, dass es in diesem Fall besonders schwierig ist, ein unautorisiertes Öffnen zu verbergen. Ferner ist die Geometrie der Klebestreifenreste dann oftmals nicht vorhersagbar, so dass ein Beutel anhand der Klebestreifenreste identifiziert bzw. erkannt werden kann. Damit wird es erschwert, einen durch den autorisierten Nutzer geöffneten Beutel durch einen unautorisiert geöffneten Beutel auszutauschen. Nach dem Öffnen sind die Beutel vorzugsweise einzigartig aufgrund einer individuellen Delaminationscharakteristik, insbesondere der Spaltfolie.

Vorzugsweise umfasst das mindestens eine Haftmittel eine erste Adhäsionslage, welche die erste Haftseite umfasst oder bildet, eine zweite Adhäsionslage, welche eine zweite, insbesondere gegenüberliegende, Haftseite des Haftmittels umfasst oder bildet, und mindestens eine, zwischen erster und zweiter Adhäsionslage angeordnete, Zwischenlage, wobei die mindestens eine Zwischenlage die Spaltfolie ist oder umfasst. Hierbei stellt die mindestens eine Zwischenlage die Spaltfolie dar und ist ein Träger für die erste und zweite Adhäsionslage.

In einer zweckmäßigen Ausgestaltung kann die Zwischenlage neben der Spaltfolie mindestens eine Haftvermittlerlage umfassen. Die Haftvermittlerlage kann insbesondere eine mineralische Beschichtung, vorzugsweise eine Kaolinbeschichtung, sein. Vorzugsweise sind beide Seiten der Spaltfolie dergestalt beschichtet, dass der Verbund zur Haftschicht gestärkt wird. Dies unterstützt eine Spaltung der Spaltfolie, da eine Lösung der Adhäsionskräfte zwischen Spaltfolie und Klebeschicht effektiver unterbunden wird.

Vorzugsweise umfasst das Haftmittel einen Haftklebstoff, insbesondere einen permanent und/oder irreversibel klebenden Haftklebstoff. In einigen Ausgestaltungen umfasst die erste und/oder zweite Adhäsionslage besagten Haftklebstoff. Vorzugsweise ist die Spaltfolie mindestens einseitig, insbesondere beidseitig, mit einem Klebstoff, insbesondere Haftklebstoff, beschichtet.

Geeignete Klebstoffe sind Acrylatklebstoffe, Klebstoffe auf Basis von Natur- oder Synthesekautschuk, silikonbasierte Klebstoffe und Polyolefinklebstoffe. Insbesondere bevorzugt sind Klebstoffe, die sich für eine Verwendung im Lebensmittelbereich eignen. Klebstoffe auf Basis von Natur- oder Synthesekautschuk haben sich als besonderes gut haftend erwiesen, was zu einer überdurchschnittlich zuverlässigen Spaltung der Spaltfolie führt. Auch der Acrylatklebstoff ist besonders geeignet, insbesondere für eine auch noch sehr gute Spaltbarkeit bei einer überdurchschnittlichen Verarbeitbarkeit, so dass eine besonders kostengünstige Herstellung ermöglicht wird.

Das Klebstoffauftragungsgewicht, d.h. die Masse an Klebstoff pro Flächeneinheit, beträgt vorzugweise 8 bis 100 g/m², insbesondere 12 bis 60 g/m², vorzugsweise 16 bis 30 g/m², insbesondere bevorzugt 18 bis 25 g/m². Es hat sich gezeigt, dass wenn Klebstoffmengen jenseits der vorstehend genannten Bereiche, insbesondere jenseits der vorstehend genannten bevorzugten Bereiche, gewählt werden, die Spaltung und/oder die Verarbeitbarkeit, insbesondere Stanzung mit einem Stanzmesser bei der Herstellung, weniger zuverlässig erfolgt.

Eine Lage im Sinne der Erfindung kann beispielsweise eine Kunststofflage oder eine Adhäsions- bzw. Klebstofflage sein. Auch wenn Kunststoffe und Klebstoffe sich nicht gegenseitig ausschließen, wird unter einer nur aus Klebstoff bestehenden Lage im Sinne der Erfindung keine Kunststofflage verstanden, sondern eine Adhäsions- bzw. Klebstofflage. Eine Kunststofflage ist eine Lage, welche Kunststoff, vorzugsweise eine Kunststofffolie, insbesondere die Spaltfolie, umfasst.

Alternativ oder zusätzlich wäre es auch denkbar, ein Haftmittel bereitzustellen, welches nebeneinander angeordnete Segmente aufweist, wobei einige Segmente besser an der Beutelvorderwand und andere Segmente besser an der Beutelrückwand haften. Hier werden dann nicht zwangsläufig flächig verbundene Kunststofflagen beim Trennen von Beutelvorder- und Beutelrückwand im Bereich des Haftmittels getrennt, sondern nebeneinanderliegende Segmente. Dies entspricht einer Zerteilung orthogonal zur Haftfläche, wobei gleichzeitig auch eine im Wesentlichen parallele Spaltung denkbar ist. Insbesondere bei einer Kombination von beidem entsteht eine geeignete individuelle Delaminationscharakteristik.

Ferner ist es bevorzugt, wenn das mindestens eine Haftmittel und/oder die erste Falz und/oder zweite Falz, im Wesentlichen parallel zum öffnungsseitigen Rand der Beutelvorderwand und/oder der Beutelrückwand des Beutels verlaufen.

In einer zweckmäßigen Ausgestaltung ist es vorgesehen, dass das mindestens eine Haftmittel sich abschnittsweise zwischen dem ersten und zweiten Seitenrand erstreckt und in einem mittleren Seitenabstand von dem ersten und zweiten Seitenrand endet, insbesondere jeweils einem mittleren Seitenabstand der mindestens 10% des Gesamtabstands zwischen ersten und zweiten Seitenrand entspricht.

Vorzugsweise weist die Spaltfolie mindestens eine Schwächungszone, insbesondere im Wesentlichen parallel zur Beutelvorderwand, auf, insbesondere wobei der erste und zweite Bestandteil durch die Schwächungszone trennbar verbunden sind. Besagte Schwächungszone kann eine Kontaktzone zwischen durch Koextrusion verbundenen Schichten der Spaltfolie sein. Auch Schwächungszonen aus oder enthaltend Schaumstoff oder Vliesstoff sind denkbar und geeignet.

Ferner ist es bevorzugt, wenn das mindestens eine Haftmittel beabstandet vom ersten und vom zweiten Seitenrand vorliegt, insbesondere mit einem mittleren Abstand von mindestens 15% des mittleren Abstands zwischen erstem und zweitem Rand, vorzugsweise mindestens 30% des mittleren Abstands zwischen erstem und zweitem Rand. Es hat sich überraschenderweise gezeigt, dass das Haftmittel, insbesondere der Klebestreifen, sich nicht über die gesamte Länge erstrecken muss, um einen sicheren Verschluss zu gewährleisten. Bei dieser Ausführungsvariante bleiben also Randbereiche des Beutels ohne Haftmittel, insbesondere Klebestreifen, so dass die Gefahr einer Entfaltung in diesen Bereichen grundsätzlich besteht. Es konnte jedoch festgestellt werden, dass die Entfaltung verhindert werden kann, in dem nicht nur einfach, sondern mehrfach gefaltet wird, wie dies bereits beschreiben wurde. Dadurch wird der obere Rand des Beutels derart versteift, dass ein Öffnen ohne Zerstörung des Haftmittels, insbesondere des Klebestreifens, gar nicht mehr möglich ist. Dieser technische Effekt lässt sich noch verstärken, indem eine geeignete Papiersorte (siehe unten) gewählt wird. Der Vorteil dieser Vorgehensweise ist, dass es sehr viel leichter ist, den Beutel zu öffnen, indem am Rand in den umgefalteten Abschnitt eingegriffen werden kann, um das Haftmittel zu lösen. Dies ist insbesondere für ältere Personen, welche oftmals Lebensmittel durch den Versandhandel erwerben müssen, von erheblicher Bedeutung.

Als Haftmittel kann beispielsweise ein einseitig klebendes oder doppelseitig klebendes Haftmittel verwendet werden. Es hat sich ein doppelseitiges klebendes Haftmittel, insbesondere ein spaltbarer Klebestreifen, als geeignet erwiesen. Allerdings ist es auch denkbar, ein einseitig klebendes Haftmittel, insbesondere einen einseitig klebenden Klebestreifen, zu verwenden, der beispielsweise mit dem Beutel verschweißt ist.

Das Haftmittel kann zweiteilig aufgebaut sein, wobei vorzugsweise die Spaltfolie gegenüberliegend von einer Adhäsionslage des Haftmittels angeordnet ist. Vorzugsweise wird das Haftmittel im geschlossenen Zustand des Beutels beschrieben, in welchem die beiden Teile zusammenwirken, so dass das Haftmittel einteilig aufgebaut ist. Besagtes Haftmittel hat also einen zweiteiligen und einen einteiligen Zustand, vor bzw. nach dem Verschließen des Beutels. Beim erneuten Öffnen des Beutels wird das Haftmittel zerstört, da die Adhäsionswirkung anschließend nicht mehr in hinreichendem Maße vorhanden ist, um den Beutel erneut adhäsiv zu verschließen.

Als insbesondere geeignet hat sich ein Blockbodenbeutel und/oder Seitenfaltenbeutel, insbesondere ein Papier-Blockbodenbeutel und/oder Papier-Seitenfaltenbeutel, herausgestellt. Insbesondere bevorzugt ist ein Beutel, der ein Blockbodenbeutel und ein Seitenfaltenbeutel ist. Hierbei ist die Gefahr, dass Lebensmittel beschädigt werden, deutlich geringer, da der Blockboden einen Hohlraum erzeugt, der keinen oder kaum Druck auf den Inhalt des Beutels ausübt.

Auch ist es vorzugsweise vorgesehen, dass die Wasseraufnahme des Papiermaterials, insbesondere Papiers, bestimmt nach Cobb gemäß GOST 12605 (03/2001) im Bereich von 15 bis 45 g/m², vorzugsweise im Bereich von 20 bis 35 g/m², liegt. Es lässt sich kaum unterbinden, dass Lebensmittel Feuchtigkeit abgeben. Hierbei hat sich überraschenderweise gezeigt, dass es vorteilhaft ist, wenn das Papier Feuchtigkeit aufnimmt, und zwar so viel, dass ein lebensmittelfreundliches Klima in dem Beutel erzeugt wird und gleichzeitig ein Durchnässen des Beutels verhindert werden kann. Letzteres ist notwendig, um zu verhindern, dass der Beutel leichter reißt.

Ferner ist es bevorzugt, wenn die Beutelvorderwand und die Beutelrückwand sowie gegebenenfalls die Seitenwände und/oder der Boden des Beutels mindestens im Wesentlichen auf Papiermaterial, insbesondere Papier, mit einer Grammatur im Bereich von 60 bis 100 g/m², bestimmt nach DIN EN ISO 536:2012-11, basieren oder mindestens in Teilen umfassen oder gefertigt sind. Papier mit diesen Eigenschaften hat sich als besonders widerstandsfähig erweisen. Auch werden die Schwächungslinien hier besonders gut stabilisiert, so dass ein versehentliches Auftrennen unterbunden ist, während gleichzeitig eine Faltung besonders gut möglich ist, insbesondere bei Perforationslinien.

Ferner ist es bevorzugt, wenn die Längsausdehnung der Beutelrückwand, gemessen vom bodenseitigen Ende bis zum Öffnungsrand, im Wesentlichen übereinstimmt mit der Längsausdehnung der Beutelvorderwand, gemessen vom bodenseitigen Ende bis zum Öffnungsende.

Auch ist es bevorzugt, wenn der Beutel erste und/oder zweite Seitenwandelemente zwischen den ersten und zweiten Seitenrändern von Beutelvorder- und Beutelrückwand umfasst, insbesondere wobei die Seitenwandelemente Seitenfalten darstellen, die sich vorzugsweise ausgehend vom bodenseitigen Ende von Beutelvorder- und Beutelrückwand erstrecken.

Außerdem ist es bevorzugt, wenn die Querausdehnung der Beutelrückwand und der Beutelvorderwand, gemessen vom ersten zum zweiten Seitenrand des Beutels, kleiner ist als die Längsausdehnung der Beutelvorderwand und/oder der der Beutelrückwand, gemessen vom bodenseitigen Ende bis zum Öffnungsende.

Die Aufgabe wird in einer bevorzugten Ausführungsform gelöst durch einen Versandbeutel mit einem im Wesentlichen geschlossenen Bodenende und einem gegenüberliegenden Öffnungsende, umfassend eine Beutelvorderwand und eine Beutelrückwand, die im Bereich ihrer einander gegenüberliegenden ersten und zweiten Seitenränder und Bodenränder mindestens abschnittsweise direkt oder indirekt, miteinander verbunden sind, wobei der Beutel einen Öffnungsrand der Beutelvorderwand und einem Öffnungsrand der Beutelrückwand aufweist, die insbesondere im Wesentlichen gleichgerichtet verlaufen, wobei der Beutel ferner ausgestattet ist mit mindestens einer ersten Falz und Schwächungslinie in Form einer Perforationslinie in der Beutelvorderwand und in der Beutelrückwand, die sich in einem ersten mittleren Abstand von dem Öffnungsrand der Beutelvorderwand und dem gleichlaufenden Öffnungsrand der Beutelrückwand von dem ersten Seitenrand oder beabstandet von dem ersten Seitenrand bis zum zweiten Seitenrand oder in Richtung des zweiten Seitenrands erstreckt, wobei ein Bereich der Beutelvorderwand und ein Bereich der Beutelrückwand vom Öffnungsrand von Beutelvorderwand und Beutelrückwand bis zur ersten Falz und ersten Schwächungslinie von Beutelvorderwand und Beutelrückwand einen ersten Faltabschnitt ausbilden, wobei der Beutel ferner ausgestattet ist mit mindestens einer zweiten Falz und zweiten Schwächungslinie in Form einer Perforation in der Beutelvorderwand und Beutelrückwand, die sich in einem zweiten mittleren Abstand von dem Öffnungsrand der Beutelvorderwand und dem gleichlaufenden Öffnungsrand der Beutelrückwand von dem ersten Seitenrand oder beabstandet von dem ersten Seitenrand bis zum zweiten Seitenrand oder in Richtung des zweiten Seitenrands erstreckt, wobei der zweite mittlere Abstand von dem Öffnungsrand der Beutelvorderwand und Beutelrückwand größer ist als der erste mittlere Abstand von dem Öffnungsrand von Beutelvorderwand und Beutelrückwand, wobei ein Bereich der Beutelvorderwand und ein Bereich der Beutelrückwand von der ersten Falz und der ersten Schwächungslinie von Beutelvorderwand und Beutelrückwand bis zur zweiten Falz und Schwächungslinie von Beutelvorderwand und Beutelrückwand einen zweiten Faltabschnitt ausbilden, ferner umfassend mindestens ein Haftmittel in Form eines einseitig oder doppelseitig klebenden Klebestreifen, mit erster und gegenüberliegender zweiter Haftseite, das mit der ersten Haftseite an der Beutelvorderwand oder der Beutelrückwand befestigt ist und in Bezug auf den Öffnungsrand von Beutelvorderwand und Beutelrückwand jenseits der zweiten Falz und Schwächungslinie sich abschnittsweise oder vollständig zwischen dem ersten und dem zweiten Seitenrand von Beutelvorderwand oder Beutelrückwand, insbesondere von dem ersten bis zum zweiten Seitenrand, erstreckt, wobei das mindestens eine Haftmittel ausgelegt und eingerichtet ist, den ersten Faltabschnitt der Beutelvorderwand mit der Beutelrückwand zu verbinden.

Ferner ist es bevorzugt, wenn die Beutelvorderwand, die Beutelrückwand, die Bodenfalte, die Seitenwände und/oder die Seitenfalten des Beutels, insbesondere Beutelvorderwand und Beutelrückwand sowie gegebenenfalls die Bodenfalte, die Seitenfalten und/oder die Seitenwände, vollständig oder abschnittsweise, insbesondere im Wesentlichen vollständig oder zumindest überwiegend, auf einem Papiermaterial, insbesondere Papier, basieren. Es hat sich gezeigt, dass die Lebensmittel sich besonders lange halten und zudem eine umweltgerechte Entsorgung des Beutels möglich ist, insbesondere als Papiermüll.

Auch ist es bevorzugt, wenn der Beutel im Wesentlichen und/oder überwiegend einstückig ausgebildet ist, insbesondere, abgesehen vom Haftmittel, auf einer im Wesentlichen und/oder überwiegend einstückigen Papiermaterialbahn basiert. Dies senkt die Fertigungskosten und ist besonders umweltfreundlich. Insbesondere bei Versandbeuteln, welche regelmäßig in großen Stückzahlen hergestellt werden, ist dies nicht unerheblich.

Ferner ist es bevorzugt, wenn das mindestens eine Haftmittel auf der zweiten Haftseite mindestens eine lösbare Schutzfolie aufweist. Die Schutzfolie kann auch ein Trenn- oder Schutzpapier sein. Vorzugsweise handelt es sich jedoch um eine Kunststofffolie, insbesondere eine Kunststofffolie, die die erste und/der zweite Adhäsionslage bis zum Verschließen des Beutels schützt. Diese Schutzfolie wird ggf. vor dem Verschließen des Beutels abgezogen, insbesondere so dass die erste und/der zweite Adhäsionslage freiliegt.

Vorzugsweise handelt es sich bei dem Beutel um einen Einmalversandbeutel für Lebensmittel. Ein Einmalversandbeutel im Sinne der Erfindung ist sowohl von der Konstruktion, den Fertigungskosten und/oder den Eigenschaften hinsichtlich der Entsorgung geeignet, zum Versenden durch einen Online-Versandhändler von Lebensmitteln und der anschließenden, insbesondere umweltgerechten, Entsorgung des Versandbeutels, insbesondere im Papiermüll.

In einer Ausgestaltung ist es vorgesehen, dass die Beutelvorderwand und/oder die Beutelrückwand und/oder gegebenenfalls mindestens eine Seitenwand und/oder die Bodenwand, mindestens abschnittsweise Perforationen aufweisen und/oder die Beutelvorderwand und/oder die Beutelrückwand eine Vielzahl an, insbesondere atmungsaktiven, Öffnungen aufweisen. Diese haben sich für den Transport von Lebensmitteln besonders bewährt.

Der Öffnungsrand der Beutelvorderwand und der Öffnungsrand der Beutelrückwand, die insbesondere im Wesentlichen gleichgerichtet verlaufen, können vorzugsweise im Wesentlichen parallel zueinander angeordnet sein. Es ist bevorzugt, wenn die mittlere Entfernung zwischen dem Öffnungsrand der Beutelvorderwand und dem Bodenrand der Beutelvorderwand gleich groß ist wie oder nicht mehr als 10%, insbesondere nicht mehr als 5%, abweicht von der mittleren Entfernung zwischen dem Öffnungsrand der Beutelrückwand und dem Bodenrand der Beutelrückwand, insbesondere wobei die Öffnungsränder beim gattungsgemäß mit dem Haftmittel geschlossenen Beutel aufeinander zur Anlage kommen oder weniger als 1 cm, insbesondere weniger als 0,5 cm, vorzugsweise weniger als 0,2 cm, voneinander beabstandet sind. Im Wesentlichen gleichgerichtet verlaufen die Öffnungsränder vorzugsweise zumindest dann, wenn der mittlere Abstand weniger als 5 cm ist und die Ausrichtung nicht mehr als 10° von einer parallelen Ausrichtung abweicht, insbesondere dann, wenn der mittlere Abstand weniger als 1 cm und/oder die Ausrichtung nicht mehr als 2° voneinander abweicht. Im Wesentlichen parallel verlaufen zwei Elemente oder Flächen, wenn die jeweiligen Ausrichtungen nicht mehr als 10°, insbesondere nicht mehr als 5°, vorzugsweise nicht mehr als 1°, von einer parallelen Ausrichtung abweichen.

Die Erfindung betrifft ferner die Verwendung des Beutels zum Transport, insbesondere Versand, von Lebensmitteln. Es handelt sich vorzugsweise um einen Versandbeutel für Lebensmittel.

Die Erfindung betrifft ferner die Verwendung eines Beutels für den Lebensmittelversand mit mindestens einem Haftmittel, das ausgelegt und eingerichtet ist, den Beutel mittels Adhäsionskräften zu verschließen, wobei der Haftreifen so ausgelegt und eingerichtet ist, dass beim, insbesondere vollständigen, Trennen von Beutelvorder- und Beutelrückwand im Bereich einer Spaltfolie mindestens ein erster Bestandteil des Klebestreifens auf der Beutelvorderwand und mindestens ein zweiter Bestandteil auf der Beutelrückwand verbleibt, wobei der erste vom zweiten Bestandteil, insbesondere im Wesentlichen parallel zur Beutelvorderwand, irreversibel delaminiert wird, insbesondere unter Ausbildung einer individuellen Delaminationscharakteristik.

Der vorliegenden Erfindung liegt die Erkenntnis zu Grunde, dass ein sicheres Verschließen mit dem Mechanismus, wie vorstehend beschrieben, möglich ist. Ferner wurde festgestellt, dass durch die Wahl eines geeigneten Haftmittels ein unautorisiertes Öffnen nicht unbemerkt bleiben kann. Dies ist insbesondere im Bereich von Lebensmitteln von großer Bedeutung, da es für die Käufer wichtig ist, dass die Lebensmittel von Dritten nicht gehandhabt wurden. Hier spielen hygienische Überlegungen eine Rolle, allerdings auch die Furcht vor Vergiftungen durch besagte Dritte. Vor diesem Hintergrund ist es für Lebensmittel von besonderer Bedeutung, dass lückenlos nachgewiesen werden kann, dass Verpackungen bzw. in diesem Fall Beutel, insbesondere Versandbeutel, nicht manipuliert, geöffnet oder der Inhalt verändert wurde. Durch die geeignete Wahl der Materialien und der Konstruktion des Beutels kann darüber hinaus ein besonders sicherer und gleichzeitig leicht zu öffnender Verschluss geboten werden.

Weitere Merkmale und Vorteile der Erfindung ergeben sich aus der nachfolgenden Beschreibung, in der Ausführungsbeispiele der Erfindung anhand von schematischen Zeichnungen beispielhaft erläutert werden, ohne dadurch die Erfindung zu beschränken.

Dabei zeigt
- Figur 1: den Beutel in einer erfindungsgemäßen Ausführungsform, wobei die Ansicht mit der Beutelvorderwand wiedergegeben ist;
- Figur 2: den Beutel von Figur 1, wobei die Ansicht mit der Beutelrückwand wiedergegeben ist, d.h. der Beutel wurde einmal gewendet;
- Figur 3: den Beutel von Figur 1, wobei nur der obere Teil der Beutelvorderwand wiedergegeben ist;
- Figur 4: eine alternative Ausführungsform des Beutels, wobei nur der obere Teil der Beutelvorderwand wiedergegeben ist;
- Figur 5: eine erste Ausführungsform des Haftmittels vor der Parallelspaltung, wobei die Beutelwände verbunden sind,
- Figur 6: die erste Ausführungsform des Haftmittels nach der Parallelspaltung, wobei die Beutelwände getrennt wurden,
- Figur 7: eine zweite Ausführungsform des Haftmittels vor der Parallelspaltung, wobei die Beutelwände verbunden sind,
- Figur 8: die zweite Ausführungsform des Haftmittels nach der Parallelspaltung, wobei die Beutelwände getrennt wurden,
- Figur 9: eine erste Variante der ersten Ausführungsform des Haftmittels vor der Parallelspaltung, wobei die Beutelwände noch nicht verbunden sind,
- Figur 10: eine zweite Variante der ersten Ausführungsform des Haftmittels vor der Parallelspaltung, wobei die Beutelwände noch nicht verbunden sind,
- Figur 11: eine dritte Ausführungsform des Haftmittels vor der Parallelspaltung, wobei die Beutelwände noch nicht verbunden sind.

Figur 1 zeigt einen Beutel 1, insbesondere Versandbeutel, mit einem im Wesentlichen geschlossenen Bodenende 15 und einem gegenüberliegenden Öffnungsende 17, umfassend eine Beutelvorderwand 5 mit gegenüberliegenden ersten und zweiten Seitenrändern 7, 8 und einem Bodenrand 9. Auch der Bodenrand 9' der Rückseite des Blockbodenbeutels ist sichtbar. Die Beutelvorderwand 5 weist einen Öffnungsrand 16 auf, der im Wesentlichen gleichgerichtet mit dem Öffnungsrand der Beutelrückwand verläuft (nicht dargestellt). Eine erste Falz und/oder erste Schwächungslinie 2, welche vorliegend eine Perforation ist, in der Beutelvorderwand 5 hat einen ersten mittleren Abstand von dem Öffnungsrand 16 der Beutelvorderwand 5 und erstreckt sich von dem ersten Seitenrand 7 bis zum zweiten Seitenrand 8, wobei der Bereich der Beutelvorderwand 5 vom Öffnungsrand 16 der Beutelvorderwand 5 bis zur ersten Falz und/oder ersten Schwächungslinie 2 der Beutelvorderwand 5 einen ersten Faltabschnitt 21 ausbilden, wobei der Beutel ferner ausgestattet ist mit mindestens einer zweiten Falz und/oder zweiten Schwächungslinie 3, welche vorliegend eine Perforation ist, in der Beutelvorderwand 5, die sich in einem zweiten mittleren Abstand von dem Öffnungsrand 16 der Beutelvorderwand 5 von dem ersten Seitenrand 7 bis zum zweiten Seitenrand 8 erstreckt, wobei der zweite mittlere Abstand von dem Öffnungsrand der Beutelvorderwand 5 größer ist als der erste mittlere Abstand von dem Öffnungsrand 16 von Beutelvorderwand 5, wobei der Bereich der Beutelvorderwand 5 von der ersten Falz und/oder der ersten Schwächungslinie 2 von Beutelvorderwand 5 bis zur zweiten Falz und/oder zweiten Schwächungslinie 3 von Beutelvorderwand einen zweiten Faltabschnitt 23 ausbildetet, ferner umfassend ein Haftmittel 11 in Form eines doppelseitig klebenden Klebestreifen, der mit der ersten Haftseite an der Beutelvorderwand 5 befestigt ist und in Bezug auf den Öffnungsrand 16 von Beutelvorderwand 5 jenseits der zweiten Falz und/oder zweiten Schwächungslinie 3 sich abschnittsweise oder vollständig, insbesondere abschnittsweise, von dem ersten bis zum zweiten Seitenrand 7, 8 erstreckt, wobei das mindestens eine Haftmittel 11 ausgelegt und eingerichtet ist, die Beutelvorder- und Beutelrückwand miteinander zu verbinden, insbesondere den ersten Faltabschnitt 21' der Beutelrückwand mit der Beutelvorderwand 5 (vgl. Figur 2).

Figur 2 zeigt die gegenüberliegende Seite des Beutels aus Figur 1, d.h. die Beutelrückwand 4. Figur 2 zeigt somit den Beutel 1, insbesondere Versandbeutel, mit einem im Wesentlichen geschlossenen Bodenende 15 und einem gegenüberliegenden Öffnungsende 17, umfassend eine Beutelrückwand 4, mit einander gegenüberliegenden ersten und zweiten Seitenrändern 7',8' und dem Bodenrand 9' der Beutelrückwand 4. Der Öffnungsrand 16' der Beutelrückwand 4 ist mit einem ersten mittleren Abstand beabstandet von einer ersten Falz und/oder ersten Schwächungslinie 2' in Form einer Perforation in der Beutelrückwand 4 die sich in einem ersten mittleren Abstand von dem Öffnungsrand der Beutelrückwand 16' von dem ersten Seitenrand 7' bis zum zweiten Seitenrand 8' erstreckt, wobei der Bereich der Beutelrückwand 4 vom Öffnungsrand 16' von Beutelrückwand bis zur ersten Falz und/oder ersten Schwächungslinie 2' von Beutelrückwand 4 einen ersten Faltabschnitt 21 ausbildet, wobei der Beutel ferner ausgestattet ist mit mindestens einer zweiten Falz und/oder zweiten Schwächungslinie 3' in Form einer Perforation in der Beutelrückwand 4, die sich in einem zweiten mittleren Abstand von dem Öffnungsrand 16' der Beutelrückwand 4 von dem ersten Seitenrand 7' bis zum zweiten Seitenrand 8' erstreckt, wobei der zweite mittlere Abstand von dem Öffnungsrand 16' der Beutelrückwand 4 größer ist als der erste mittlere Abstand von dem Öffnungsrand 16' von Beutelrückwand 4, wobei der Bereich der Beutelrückwand 4 von der ersten Falz und/oder der ersten Schwächungslinie 2' von Beutelrückwand 4 bis zur zweiten Falz und/oder zweiten Schwächungslinie 3' von Beutelrückwand 4 einen zweiten Faltabschnitt 23 ausbildet.

Figur 3 zeigt einen Ausschnitt der Beutelvorderwand aus Figur 1, und zwar das obere Ende mit dem ersten und zweiten Faltabschnitt 21, 23. Eine erste Schwächungslinie 2 in der Beutelvorderwand 5 erstreckt sich in einem ersten mittleren Abstand A1 von dem Öffnungsrand 16 der Beutelvorderwand 5. Eine zweite Schwächungslinie 3 erstreckt sich in einem zweiten mittleren Abstand A2 vom Öffnungsrand 16 der Beutelvorderwand 5. Das Haftmittel 11 erstreckt sich in einem dritten mittleren Abstand A3 von dem Öffnungsrand 16 der Beutelvorderwand 5. Der mittlere Abstand A1 ist der kleinste und A3 ist der größte gekennzeichnete mittlere Abstand innerhalb der Abbildung von Fig. 3. Wenn die Beutelvorderwand 5 im Sinne der Erfindung gefaltet wird, kommt das Haftmittel 11 auf der Beutelrückwand zur Anlage und wird daran fixiert.

Figur 4 zeigt einen Ausschnitt der Beutelvorderwand einer alternativen Ausgestaltung im Sinne der Erfindung, und zwar wieder das obere Ende der Beutelvorderwand mit dem ersten und zweiten Faltabschnitt 21, 23. Eine erste Schwächungslinie 2 in der Beutelvorderwand 5 erstreckt sich in einem ersten mittleren Abstand A1 von dem Öffnungsrand 16 der Beutelvorderwand 5. Eine zweite Schwächungslinie 3 erstreckt sich in einem zweiten mittleren Abstand A2 vom Öffnungsrand 16 der Beutelvorderwand 5. Das Haftmittel 11 ist jedoch im ersten Faltabschnitt 21 angeordnet und hat daher einen sehr geringen vierten mittleren Abstand A4 von dem Öffnungsrand 16 der Beutelvorderwand 5. Wenn die Beutelvorderwand 5 im Sinne der Erfindung gefaltet wird, kommt das Haftmittel 11 auf der Beutelrückwand zur Anlage und wird daran fixiert.

In den Figuren 5 bis 10 wird auf die Ausgestaltungen des Haftmittels im Sinne der vorliegenden Erfindung eingegangen. Es wird dabei aus Gründen der Übersichtlichkeit nur der Ausschnitt im Bereich des Haftmittels eingegangen. Jede der nachstehenden Ausgestaltungen ist zu einer Kombination mit den vorstehenden Beuteln geeignet, wobei dann das Haftmittel entsprechend zu konstruieren ist.

Figur 5 betrifft eine erste Ausgestaltung, wobei das mindestens eine Haftmittel, insbesondere in Form eines Klebestreifens, eine erste Adhäsionslage 131 an der Beutelvorderwand 105 als Klebeschicht, eine Zwischenlage, insbesondere Spaltfolie, als Spaltfolie 132 und eine zweite Adhäsionslage 130 an der Beutelrückwand 104 als Klebeschicht aufweist. Figur 5 zeigt den Beutel im geschlossenen Zustand, d.h. das Haftmittel verbindet mittels Adhäsionskräften Beutelvorder- und Beutelrückwand 105, 104. Die mindestens eine Spaltfolie 132 ist ausgelegt und eingerichtet, sich beim Trennen von Beutelvorder- und Beutelrückwand zu spalten. Zu diesem Zwecke ist sie in der vorliegenden Ausgestaltung eine mehrlagige koextrudierte Kunststofffolie.

Figur 6 zeigt nochmals die erste Ausgestaltung der Figur 5, wobei der Beutel nun geöffnet wurde, indem das Haftmittel aufgetrennt wurde und nunmehr in zwei Bestandteile zerfällt. Da eine erneute Haftung nicht möglich ist, wurde es dabei zerstört. Hierbei wurde die Spaltfolie 132 in mindestens einen ersten Bestandteil 135 der Spaltfolie 132 auf der Beutelvorderwand 105 und mindestens einen zweiten Bestandteil 134 der Spaltfolie 132 auf der Beutelrückwand 104 irreversibel gespalten, wobei der erste vom zweiten Bestandteil, insbesondere parallel zur Beutelvorderwand, irreversibel delaminiert wird. Besagte Bestandteile 134, 135 unterbinden ein erneutes Anhaften, da diese keine signifikante Adhäsionswirkung aufweisen. Der erste Bestandteil 135 ist mit der ersten Adhäsionslage 131 und der zweite Bestandteil 134 ist mit der zweiten Adhäsionslage 130 befestigt.

Figur 7 betrifft eine zweite Ausgestaltung, wobei das mindestens eine Haftmittel eine erste Adhäsionslage 231 als Klebeschicht, eine Zwischenlage als Spaltfolie 232 und eine zweite Adhäsionslage 230 als Klebeschicht aufweist. Figur 7 zeigt den Beutel im geschlossenen Zustand, d.h. das Haftmittel verbindet mittels Adhäsionskräften Beutelvorder- und Beutelrückwand 205, 204. Die mindestens eine Spaltfolie 232 ist ausgelegt und eingerichtet, sich beim Trennen von Beutelvorder- und Beutelrückwand 205, 204 zu spalten. Zu diesem Zwecke ist sie in der vorliegenden Ausgestaltung eine Schaumstofffolie mit geringer Festigkeit.

Figur 8 zeigt nochmals die zweite Ausgestaltung der Figur 7, wobei der Beutel nun geöffnet wurde, indem das Haftmittel aufgetrennt wurde und nunmehr in zwei Bestandteile zerfällt. Da eine erneute Haftung nicht möglich ist, wurde es dabei zerstört. Hierbei wurde die Spaltfolie 232 in mindestens einen ersten Bestandteil 235 der Spaltfolie 232 auf der Beutelvorderwand 205 und mindestens einen zweiten Bestandteil 234 der Spaltfolie 232 auf der Beutelrückwand 204 irreversibel gespalten, wobei der erste vom zweiten Bestandteil parallel zur Beutelvorderwand 205 irreversibel durch Zerteilung des Schaumstoffs mit geringer Festigkeit gespalten wird. Besagte Bestandteile 234, 235 unterbinden ein erneutes Anhaften, da diese keine signifikante Adhäsionswirkung aufweisen. Der erste Bestandteil 235 ist mit der ersten Adhäsionslage 231 an der Beutelvorderwand 205 und der zweite Bestandteil 234 ist mit der zweiten Adhäsionslage 230 an der Beutelrückwand 204 befestigt.

Figur 9 zeigt eine erste Ausgangslage des geöffneten Beutels, bevor dieser verschlossen wird, wobei durch diese Variante die erste Ausgestaltung der Figur 5 erzeugt wird. Der Beutel ist in Figur 9 nunmehr geöffnet und wurde noch nicht durch das Haftmittels verschlossen. Auf dem Haftmittel ist eine Schutzfolie 140 aufgebracht, die verhindert, dass die zweite Adhäsionslage (130) Adhäsionskräfte zur gegenüberliegenden Beutelrückwand 104 ausbildet. Im Übrigen ist der Aufbau der Spaltfolie 132 und die Adhäsionswirkung der ersten Adhäsionslage (131) zur Beutelvorderwand 105 bereits in Verbindung mit Figur 5 beschrieben worden. Wenn die Schutzfolie 140 entfernt und Beutelrückwand 104 sowie Beutelvorderwand 105 im Bereich des Haftmittels angenähert werden, wirken Adhäsionskräfte, so dass der Beutel, wie in Figur 5 gezeigt, geschlossen ist.

Figur 10 zeigt eine zweite Ausgangslage des geöffneten Beutels, bevor dieser verschlossen wird, wobei durch diese Variante die erste Ausgestaltung der Figur 5 erzeugt wird. Der Beutel ist in Figur 10 nunmehr geöffnet und wurde noch nicht durch das Haftmittels verschlossen. Das Haftmittel ist zweiteilig aufgebaut, wobei die zweite Adhäsionslage 152 an der Beutelrückwand 104 adhäsionsbefestigt ist und eine Schutzfolie 151 aufgebracht ist, die verhindert, dass die zweite Adhäsionslage 152 Adhäsionskräfte zur gegenüberliegenden Spaltfolie 132 ausbildet. Die Spaltfolie ist an der Beutelvorderwand 105 mittels der ersten Adhäsionslage 131 adhäsionsbefestigt. Wenn die Schutzfolie 151 entfernt und Beutelrückwand 104 sowie Beutelvorderwand 105 im Bereich des Haftmittels angenähert werden, wirken Adhäsionskräfte, so dass der Beutel, wie in Figur 5 gezeigt, geschlossen ist.

Figur 11 zeigt eine dritte Ausgangslage des geöffneten Beutels, bevor dieser verschlossen wird, wobei durch diese Variante die erste Ausgestaltung der Figur 5 erzeugt wird. Der Beutel ist in Figur 11 nunmehr geöffnet und wurde noch nicht durch das Haftmittels verschlossen. Das Haftmittel ist zweiteilig aufgebaut, wobei eine zweite Adhäsionslage 152 an der Beutelrückwand 104 adhäsionsbefestigt ist und eine zweite Schutzfolie 151 aufgebracht ist, die verhindert, dass die zweite Adhäsionslage 152 Adhäsionskräfte zur gegenüberliegenden weiteren zweiten Adhäsionslage 130 ausbildet, wobei die weitere zweite Adhäsionslage 130 an der Spaltfolie 132 befestigt ist und eine erste Schutzfolie 140 aufgebracht ist, die verhindert, dass die weitere zweite Adhäsionslage 130 Adhäsionskräfte zur gegenüberliegenden zweiten Adhäsionslage 152 ausbildet. Die Spaltfolie ist an der Beutelvorderwand 105 mittels der ersten Adhäsionslage 131 adhäsionsbefestigt. Wenn beide Schutzfolien 151, 140 entfernt und Beutelrückwand 104 sowie Beutelvorderwand 105 im Bereich des Haftmittels angenähert werden, wirken Adhäsionskräfte, so dass der Beutel, wie in Figur 5 gezeigt, geschlossen ist. Hierbei kommen zwei zweite Adhäsionslagen 130, 152 in Kontakt, was eine besonders sichere Verbindung bewirkt. Es kann vorgesehen sein, einen zwei-Komponenten-Kleber zu implementieren.

Die in der vorstehenden Beschreibung, in den Ansprüchen sowie in den Zeichnungen offenbarten Merkmale der Erfindung können sowohl einzeln als auch in jeder beliebigen Kombination für die Verwirklichung der Erfindung in ihren verschiedenen Ausführungsformen wesentlich sein.

## Patentansprüche

1. Beutel (1) mit einem im Wesentlichen geschlossenen Bodenende (15) und einem gegenüberliegenden Öffnungsende (17), umfassend eine Beutelvorderwand (5, 105, 205) und eine Beutelrückwand (4, 104, 204), die im Bereich ihrer einander gegenüberliegenden ersten und zweiten Seitenränder (7, 7', 8, 8') und Bodenränder (9, 9') mindestens abschnittsweise direkt oder indirekt miteinander verbunden sind, und
mit einem Öffnungsrand (16) der Beutelvorderwand (5, 105, 205) und einem Öffnungsrand (16') der Beutelrückwand (4, 104, 204) und
mit mindestens einer ersten Falz oder ersten Schwächungslinie (2, 2') in der Beutelvorderwand (5, 105, 205), die sich in einem ersten mittleren Abstand (A1) von dem Öffnungsrand (16) der Beutelvorderwand (5, 105, 205) von dem oder beabstandet von dem ersten Seitenrand (7, 7') bis zum oder in Richtung des zweiten Seitenrands (8,8') erstreckt, wobei ein Bereich der Beutelvorderwand (5, 105, 205) und ein Bereich der Beutelrückwand (4, 104, 204) vom Öffnungsrand (16, 16') der Beutelvorderwand (5, 105, 205) bis zur ersten Falz oder ersten Schwächungslinie (2, 2') der Beutelvorderwand (5, 105, 205) einen ersten Faltabschnitt (21) ausbilden, und
mit mindestens einer zweiten Falz oder zweiten Schwächungslinie (3, 3') in der Beutelvorderwand (5, 105, 205), die sich in einem zweiten mittleren Abstand (A2) von dem Öffnungsrand (16) der Beutelvorderwand (5, 105, 205) von dem oder beabstandet von dem ersten Seitenrand (7, 7') bis zum oder in Richtung des zweiten Seitenrands (8, 8') erstreckt, wobei der zweite mittlere Abstand (A2) von dem Öffnungsrand der Beutelvorderwand (5, 105, 205) größer als der erste mittlere Abstand (A1) von dem Öffnungsrand der Beutelvorderwand (5, 105, 205) ist, wobei ein Bereich der Beutelvorderwand (5, 105, 205) und ein Bereich der Beutelrückwand von der ersten Falz oder der ersten Schwächungslinie der Beutelvorderwand (5, 105, 205) bis zur zweiten Falz oder zweiten Schwächungslinie der Beutelvorderwand (5, 105, 205) einen zweiten Faltabschnitt (23) ausbilden,
ferner umfassend mindestens ein Haftmittel (11), wobei das Haftmittel (11) mit einer ersten Haftseite an der Beutelvorderwand (5, 105, 205) oder der Beutelrückwand (4, 104, 204) mittelbar oder unmittelbar befestigt ist und sich abschnittsweise oder vollständig von dem ersten bis zum zweiten Seitenrand oder zumindest abschnittweise zwischen dem ersten und dem zweiten Seitenrand von Beutelvorderwand (5, 105, 205) oder Beutelrückwand (4, 104, 204) erstreckt, wobei das mindestens eine Haftmittel (11) ausgelegt und eingerichtet ist, die Beutelvorder- und Beutelrückwand (5, 4; 105, 104; 205, 204) miteinander zu verbinden,
**dadurch gekennzeichnet, dass**
das mindestens eine Haftmittel (11) mittels Adhäsionskräften mit Beutelvorder- oder Beutelrückwand (4, 104, 204) verbunden ist und eine Spaltfolie (132, 232) umfasst, die ausgelegt und eingerichtet ist, sich beim Trennen von Beutelvorder- und Beutelrückwand (5, 4; 105, 104; 205, 204) im Bereich der Spaltfolie (132, 232) in mindestens einen ersten Bestandteil (135, 235) der Spaltfolie (132, 232) auf der Beutelvorderwand (5, 105, 205) und in mindestens einen zweiten Bestandteil der Spaltfolie (132, 232) auf der Beutelrückwand (4, 104, 204) zu spalten, wobei der erste Bestandteil vom zweiten Bestandteil (134, 234) irreversibel delaminiert wird, wobei die Dicke des Haftmittels (11) und/oder der Spaltfolie (132, 232) geringer ist als die Dicke der Beutelvorderwand (5, 105, 205) und der Beutelrückwand (4, 104, 204),
wobei die Spaltfolie (132, 232) ganz oder bereichsweise eine mittlere Dichte von weniger als 0,85 g/cm³ aufweist und
wobei die Spaltfolie eine kavitierte thermoplastische extrudierte Kunststofffolie oder eine mehrlagige koextrudierte Kunststofffolie darstellt.

2. Beutel nach Anspruch 1, **dadurch gekennzeichnet, dass**
die mindestens eine erste Falz oder erste Schwächungslinie (2, 2') in der Beutelvorderwand (5, 105, 205) und der Beutelrückwand (4, 104, 204) vorliegt und die mindestens eine zweite Falz oder zweite Schwächungslinie (2, 2') in der Beutelvorderwand (5, 105, 205) und der Beutelrückwand (4, 104, 204) vorliegt.

3. Beutel nach Anspruch 1 oder 2, **dadurch gekennzeichnet, dass**
die erste und zweite Falz und/oder die erste und die zweite Schwächungslinie, im Wesentlichen parallel zueinander verlaufen, wobei vorzugsweise die jeweils im Wesentlichen gleichgerichtete erste und zweite Falz und/oder die erste und die zweite Schwächungslinie einen mittleren Abstand voneinander im Bereich von 5 mm bis 5 cm, insbesondere im Bereich von 1 cm bis 3 cm, aufweisen.

4. Beutel nach einem der vorangehenden Ansprüche, **dadurch gekennzeichnet, dass** das mindestens eine Haftmittel (11) ein Klebestreifen umfassend die Spaltfolie (132, 232) ist, der mittels Adhäsionskräften mit Beutelvorder- und Beutelrückwand (5, 4; 105, 104; 205, 204) verbunden ist, wobei die Adhäsionskräfte größer sind als die Kräfte, welche benötigt werden, um den Klebestreifen beim Trennen der Beutelvorderwand (5, 105, 205) von der Beutelrückwand (4, 104, 204) im Bereich des Klebestreifens zu zerreißen und/oder die Kunststofflagen des Klebestreifens zu trennen, insbesondere zu delaminieren.

5. Beutel nach einem der vorangehenden Ansprüche, **dadurch gekennzeichnet, dass** das mindestens eine Haftmittel (11) eine erste Adhäsionslage (131, 231), welche die erste Haftseite umfasst oder bildet, eine zweite Adhäsionslage (130, 230), welche eine zweite, insbesondere gegenüberliegende, Haftseite des Haftmittels (11) umfasst oder bildet, und vorzugsweise mindestens eine, zwischen erster und zweiter Adhäsionslage angeordnete, Zwischenlage aufweist, wobei die mindestens eine Zwischenlage die Spaltfolie (132, 232) ist oder umfasst, welche die erste und zweite Adhäsionslage trägt.

6. Beutel nach einem der vorangehenden Ansprüche, **dadurch gekennzeichnet, dass** das mindestens eine Haftmittel (11) und/oder die erste Falz und/oder zweite Falz, im Wesentlichen parallel zum öffnungsseitigen Rand der Beutelvorderwand (5, 105, 205) und/oder der Beutelrückwand (4, 104, 204) des Beutels (1) verlaufen.

7. Beutel nach einem der vorangehenden Ansprüche, **dadurch gekennzeichnet, dass** das mindestens eine Haftmittel (11) sich abschnittsweise zwischen dem ersten und zweiten Seitenrand (7, 7', 8, 8') erstreckt und in einem mittleren Seitenabstand von dem ersten und zweiten Seitenrand (7, 7', 8, 8') endet, insbesondere jeweils einem mittleren Seitenabstand der mindestens 10% des Gesamtabstands zwischen ersten und zweiten Seitenrand (7, 7', 8, 8') entspricht.

8. Beutel nach einem der vorangehenden Ansprüche, **dadurch gekennzeichnet, dass** die Beutelvorderwand (5, 105, 205), die Beutelrückwand (4, 104, 204), die Bodenfalte, die Seitenwände und/oder die Seitenfalten des Beutels (1), insbesondere Beutelvorderwand (5, 105, 205) und Beutelrückwand (4, 104, 204) sowie gegebenenfalls die Bodenfalte, die Seitenfalten und/oder die Seitenwände, vollständig oder abschnittsweise auf einem Papiermaterial, insbesondere Papier, basieren, vorzugsweise wobei der Beutel aus einer einstückigen Papiermaterialbahn ausgebildet ist.

9. Beutel (1) nach einem der vorangehenden Ansprüche, **dadurch gekennzeichnet, dass**
die Dicke der Beutelvorderwand (5, 105, 205) und/oder der Beutelrückwand (4, 104, 204), jeweils um mindestens 50 %, insbesondere mindestens 100 % größer ist als die Dicke des Haftmittels (11) und/oder der Spaltfolie (132, 232).

10. Beutel nach einem der vorangehenden Ansprüche, **dadurch gekennzeichnet, dass** die Spaltfolie (132, 232) ganz oder bereichsweise eine mittlere Dichte von weniger als 0,80 g/cm³, vorzugsweise weniger als 0,75 g/cm³, insbesondere bevorzugt weniger als 0,65 g/cm³, aufweist.

11. Beutel nach einem der vorangehenden Ansprüche, **dadurch gekennzeichnet, dass** die Spaltfolie (132, 232) eine mehrlagige koextrudierte Kunststofffolie, umfassend Polyethylen, darstellt.

12. Beutel nach einem der vorangehenden Ansprüche, **dadurch gekennzeichnet, dass** die Spaltfolie (132, 232) mindestens eine Schwächungszone, vorzugsweise parallel zur Beutelvorderwand (5, 105, 205), aufweist, insbesondere wobei der erste und zweite Bestandteil durch die Schwächungszone trennbar verbunden sind.

13. Beutel nach einem der vorangehenden Ansprüche, **dadurch gekennzeichnet, dass** dieser einen Blockbodenbeutel und/oder Seitenfaltenbeutel, insbesondere einen Papier-Blockbodenbeutel, darstellt.

14. Verwendung des Beutels (1) nach einem der vorangehenden Ansprüche zum Versand von Lebensmitteln.

15. Verwendung nach Anspruch 14, wobei der Beutel mindestens ein Haftmittel aufweist, welches ausgelegt und eingerichtet ist, den Beutel mittels Adhäsionskräften zu verschließen, wobei beim erneuten Öffnen unter Trennung von Beutelvorder- und Beutelrückwand (5, 4; 105, 104; 205, 204) im Bereich einer Spaltfolie (132, 232) mindestens ein erster Bestandteil (135, 235) des Klebestreifens auf der Beutelvorderwand (5, 105, 205) und mindestens ein zweiter Bestandteil (132, 232) auf der Beutelrückwand (4, 104, 204) verbleibt, wobei der erste vom zweiten Bestandteil irreversibel delaminiert wird.

## Claims

1. A bag (1) with a substantially closed bottom end (15) and an opposite opening end (17), comprising a front bag wall (5, 105, 205) and a rear bag wall (4, 104, 204), which in the region of their mutually opposite first and second side edges (7, 7', 8, 8') and bottom edges (9, 9') are directly or indirectly connected to one another at least in sections, and
with an opening edge (16) of the front bag wall (5, 105, 205) and an opening edge (16') of the rear bag wall (4, 104, 204) and
with at least one first crease or first weakening line (2, 2') in the front bag wall (5, 105, 205), which extends at a first average distance (A1) from the opening edge (16) of the front bag wall (5, 105, 205) from or spaced apart from the first side edge (7, 7') up to or in the direction of the second side edge (8, 8'), wherein a region of the front bag wall (5, 105, 205) and a region of the rear bag wall (4, 104, 204) form a first fold section (21) from the opening edge (16, 16') of the front bag wall (5, 105, 205) up to the first crease or first weakening line (2, 2') of the front bag wall (5, 105, 205), and
with at least one second crease or second weakening line (3, 3') in the front bag wall (5, 105, 205), which extends at a second average distance (A2) from the opening edge (16) of the front bag wall (5, 105, 205) from or spaced apart from the first side edge (7, 7') up to or in the direction of the second side edge (8, 8'), wherein the second average distance (A2) from the opening edge of the front bag wall (5, 105, 205) is greater than the first average distance (A1) from the opening edge of the front bag wall (5, 105, 205), wherein a region of the front bag wall (5, 105, 205) and a region of the rear bag wall form a second fold section (23) from the first crease or the first weakening line of the front bag wall (5, 105, 205) up to the second crease or second weakening line of the front bag wall (5, 105, 205), further comprising at least one adhesive (11), wherein the adhesive (11) is directly or indirectly attached with a first adhesive side to the front bag wall (5, 105, 205) or the rear bag wall (4, 104, 204) and extends in sections or completely from the first to the second side edge or at least in sections between the first and the second side edge of the front bag wall (5, 105, 205) or the rear bag wall (4, 104, 204),
wherein the at least one adhesive (11) is designed and configured to connect the front bag wall and the rear bag wall (5, 4; 105, 104; 205, 204) to one another, **characterized in that**
the at least one adhesive (11) is connected by way of adhesive forces to the front bag wall or the rear bag wall (4, 104, 204) and comprises a split film (132, 232), which is designed and configured to split during separation of the front bag wall and the rear bag wall (5, 4; 105, 104; 205, 204) in the region of the split film (132, 232) into at least one first component (135, 235) of the split film (132, 232) on the front bag wall (5, 105, 205) and into at least one second component of the split film (132, 232) on the rear bag wall (4, 104, 204), wherein the first component is irreversibly delaminated from the second component (134, 234),
wherein the thickness of the adhesive (11) and/or of the split film (132, 232) is less than the thickness of the front bag wall (5, 105, 205) and the rear bag wall (4, 104, 204),
wherein the split film (132, 232) has an average density of less than 0.85 g/cm³ entirely or in regions, and
wherein the split film is a cavitated thermoplastic extruded plastic film or a multi-layered coextruded plastic film.

2. The bag according to claim 1, **characterized in that**
the at least one first crease or first weakening line (2, 2') is present in the front bag wall (5, 105, 205) and the rear bag wall (4, 104, 204) and the at least one second crease or second weakening line (2, 2') is present in the front bag wall (5, 105, 205) and the rear bag wall (4, 104, 204).

3. The bag according to claim 1 or 2, **characterized in that**
the first and second creases and/or the first and second weakening lines run substantially parallel to one another, wherein preferably the first and second creases, which are each substantially aligned in the same direction, and/or the first and second weakening lines have an average distance from one another in the range of 5 mm to 5 cm, in particular in the range of 1 cm to 3 cm.

4. The bag according to any one of the preceding claims, **characterized in that**
the at least one adhesive (11) is an adhesive strip comprising the split film (132, 232), which is connected by way of adhesive forces to the front bag wall and the rear bag wall (5, 4; 105, 104; 205, 204), wherein the adhesive forces are greater than the forces required to tear the adhesive strip during separation of the front bag wall (5, 105, 205) from the rear bag wall (4, 104, 204) in the region of the adhesive strip and/or to separate, in particular delaminate, the plastic layers of the adhesive strip.

5. The bag according to any one of the preceding claims, **characterized in that**
the at least one adhesive (11) has a first adhesive layer (131, 231), which comprises or forms the first adhesive side, a second adhesive layer (130, 230), which comprises or forms a second, in particular opposite, adhesive side of the adhesive (11), and preferably at least one intermediate layer arranged between the first and second adhesive layers, wherein the at least one intermediate layer is or comprises the split film (132, 232), which carries the first and second adhesive layers.

6. The bag according to any one of the preceding claims, **characterized in that**
the at least one adhesive (11) and/or the first crease and/or second crease run substantially parallel to the opening-side edge of the front bag wall (5, 105, 205) and/or of the rear bag wall (4, 104, 204) of the bag (1).

7. The bag according to any one of the preceding claims, **characterized in that**
the at least one adhesive (11) extends in sections between the first and second side edge (7, 7', 8, 8') and ends at an average side distance from the first and second side edge (7, 7', 8, 8'), in particular in each case corresponds to an average side distance of at least 10% of the total distance between the first and second side edge (7, 7', 8, 8').

8. The bag according to any one of the preceding claims, **characterized in that**
the front bag wall (5, 105, 205), the rear bag wall (4, 104, 204), the bottom fold, the side walls and/or the side folds of the bag (1), in particular the front bag wall (5, 105, 205) and the rear bag wall (4, 104, 204) as well as optionally the bottom fold, the side folds and/or the side walls, are based completely or in sections on a paper material, in particular paper, wherein preferably the bag is formed from a one-piece paper material web.

9. The bag (1) according to any one of the preceding claims, **characterized in that**
the thickness of the front bag wall (5, 105, 205) and/or of the rear bag wall (4, 104, 204) is in each case at least 50%, in particular at least 100% greater than the thickness of the adhesive (11) and/or of the split film (132, 232).

10. The bag according to any one of the preceding claims, **characterized in that**
the split film (132, 232) has an average density of less than 0.80 g/cm³, preferably less than 0.75 g/cm³, in particular preferably less than 0.65 g/cm³, entirely or in regions.

11. The bag according to any one of the preceding claims, **characterized in that**
the split film (132, 232) is a multi-layered coextruded plastic film, comprising polyethylene.

12. The bag according to any one of the preceding claims, **characterized in that**
the split film (132, 232) has at least one weakening zone, preferably parallel to the front bag wall (5, 105, 205), in particular wherein the first and second components are separably connected by the weakening zone.

13. The bag according to any one of the preceding claims, **characterized in that**
it is a block-bottom bag and/or side gusset bag, in particular a paper block-bottom bag.

14. Use of the bag (1) according to any one of the preceding claims for shipping food.

15. The use according to claim 14, wherein the bag has at least one adhesive, which is designed and configured to close the bag by way of adhesive forces, wherein during renewed opening with separation of the front bag wall and the rear bag wall (5, 4; 105, 104; 205, 204) in the region of a split film (132, 232) at least one first component (135, 235) of the adhesive strip remains on the front bag wall (5, 105, 205) and at least one second component (132, 232) remains on the rear bag wall (4, 104, 204), wherein the first component is irreversibly delaminated from the second component.

## Revendications

1. Sachet (1) avec une extrémité de fond essentiellement fermée (15) et une extrémité d'ouverture opposée (17), comprenant une paroi avant de sachet (5, 105, 205) et une paroi arrière de sachet (4, 104, 204), qui sont reliées l'une à l'autre au moins en partie directement ou indirectement dans la région de leurs premier et deuxième bords latéraux (7, 7', 8, 8') et bords de fond (9, 9') opposés l'un à l'autre, et
avec un bord d'ouverture (16) de la paroi avant de sachet (5, 105, 205) et un bord d'ouverture (16') de la paroi arrière de sachet (4, 104, 204) et
avec au moins un premier pli ou une première ligne d'affaiblissement (2, 2') dans la paroi avant de sachet (5, 105, 205), qui s'étend à une première distance moyenne (A1) du bord d'ouverture (16) de la paroi avant de sachet (5, 105, 205) du premier bord latéral (7, 7') ou à distance de celui-ci jusqu'au deuxième bord latéral (8, 8') ou en direction de celui-ci, une région de la paroi avant de sachet (5, 105, 205) et une région de la paroi arrière de sachet (4, 104, 204) formant une première partie de pliage (21) du bord d'ouverture (16, 16') de la paroi avant de sachet (5, 105, 205) jusqu'au premier pli ou à la première ligne d'affaiblissement (2, 2') de la paroi avant de sachet (5, 105, 205), et
avec au moins un deuxième pli ou une deuxième ligne d'affaiblissement (3, 3') dans la paroi avant de sachet (5, 105, 205), qui s'étend à une deuxième distance moyenne (A2) du bord d'ouverture (16) de la paroi avant de sachet (5, 105, 205) du premier bord latéral (7, 7') ou à distance de celui-ci jusqu'au deuxième bord latéral (8, 8') ou en direction de celui-ci, la deuxième distance moyenne (A2) du bord d'ouverture de la paroi avant de sachet (5, 105, 205) étant supérieure à la première distance moyenne (A1) du bord d'ouverture de la paroi avant de sachet (5, 105, 205), une région de la paroi avant de sachet (5, 105, 205) et une région de la paroi arrière de sachet formant une deuxième partie de pliage (23) du premier pli ou de la première ligne d'affaiblissement de la paroi avant de sachet (5, 105, 205) jusqu'au deuxième pli ou à la deuxième ligne d'affaiblissement de la paroi avant de sachet (5, 105, 205),
comprenant en outre au moins un adhésif (11), l'adhésif (11) étant fixé indirectement ou directement avec un premier côté adhésif à la paroi avant de sachet (5, 105, 205) ou à la paroi arrière de sachet (4, 104, 204) et s'étendant en partie ou complètement du premier au deuxième bord latéral ou au moins en partie entre le premier et le deuxième bord latéral de la paroi avant de sachet (5, 105, 205) ou de la paroi arrière de sachet (4, 104, 204),
l'au moins un adhésif (11) étant conçu et aménagé pour relier l'une à l'autre la paroi avant de sachet et la paroi arrière de sachet (5, 4 ; 105, 104 ; 205, 204), **caractérisé en ce que**
l'au moins un adhésif (11) est relié au moyen de forces d'adhérence à la paroi avant de sachet ou à la paroi arrière de sachet (4, 104, 204) et comprend une feuille de séparation (132, 232), qui est conçue et aménagée pour se séparer lors de la séparation de la paroi avant de sachet et de la paroi arrière de sachet (5, 4 ; 105, 104 ; 205, 204) dans la région de la feuille de séparation (132, 232) en au moins un premier composant (135, 235) de la feuille de séparation (132, 232) sur la paroi avant de sachet (5, 105, 205) et en au moins un deuxième composant de la feuille de séparation (132, 232) sur la paroi arrière de sachet (4, 104, 204), le premier composant étant délaminé de manière irréversible du deuxième composant (134, 234),
l'épaisseur de l'adhésif (11) et/ou de la feuille de séparation (132, 232) étant inférieure à l'épaisseur de la paroi avant de sachet (5, 105, 205) et de la paroi arrière de sachet (4, 104, 204),
la feuille de séparation (132, 232) présentant en totalité ou par endroits une densité moyenne inférieure à 0,85 g/cm³ et
la feuille de séparation représentant une feuille de matière plastique extrudée thermoplastique cavitée ou une feuille de matière plastique coextrudée multicouche.

2. Sachet selon la revendication 1, **caractérisé en ce que**
l'au moins un premier pli ou première ligne d'affaiblissement (2, 2') se trouve dans la paroi avant de sachet (5, 105, 205) et la paroi arrière de sachet (4, 104, 204) et l'au moins un deuxième pli ou deuxième ligne d'affaiblissement (2, 2') se trouve dans la paroi avant de sachet (5, 105, 205) et la paroi arrière de sachet (4, 104, 204).

3. Sachet selon la revendication 1 ou 2, **caractérisé en ce que**
le premier et le deuxième pli et/ou la première et la deuxième ligne d'affaiblissement s'étendent essentiellement parallèlement l'un à l'autre, de préférence le premier et le deuxième pli orientés essentiellement dans le même sens et/ou la première et la deuxième ligne d'affaiblissement présentant une distance moyenne l'un de l'autre dans la plage de 5 mm à 5 cm, en particulier dans la plage de 1 cm à 3 cm.

4. Sachet selon l'une quelconque des revendications précédentes, **caractérisé en ce que**
l'au moins un adhésif (11) est une bande adhésive comprenant la feuille de séparation (132, 232), qui est reliée au moyen de forces d'adhérence à la paroi avant de sachet et à la paroi arrière de sachet (5, 4 ; 105, 104 ; 205, 204), les forces d'adhérence étant supérieures aux forces qui sont nécessaires pour déchirer la bande adhésive lors de la séparation de la paroi avant de sachet (5, 105, 205) de la paroi arrière de sachet (4, 104, 204) dans la région de la bande adhésive et/ou pour séparer, en particulier délaminer, les couches de matière plastique de la bande adhésive.

5. Sachet selon l'une quelconque des revendications précédentes, **caractérisé en ce que**
l'au moins un adhésif (11) présente une première couche d'adhérence (131, 231), qui comprend ou forme le premier côté adhésif, une deuxième couche d'adhérence (130, 230), qui comprend ou forme un deuxième côté adhésif, en particulier opposé, de l'adhésif (11), et de préférence au moins une couche intermédiaire disposée entre la première et la deuxième couche d'adhérence, l'au moins une couche intermédiaire étant ou comprenant la feuille de séparation (132, 232), qui porte la première et la deuxième couche d'adhérence.

6. Sachet selon l'une quelconque des revendications précédentes, **caractérisé en ce que**
l'au moins un adhésif (11) et/ou le premier pli et/ou le deuxième pli s'étendent essentiellement parallèlement au bord côté ouverture de la paroi avant de sachet (5, 105, 205) et/ou de la paroi arrière de sachet (4, 104, 204) du sachet (1).

7. Sachet selon l'une quelconque des revendications précédentes, **caractérisé en ce que**
l'au moins un adhésif (11) s'étend en partie entre le premier et le deuxième bord latéral (7, 7', 8, 8') et se termine à une distance latérale moyenne du premier et du deuxième bord latéral (7, 7', 8, 8'), en particulier à une distance latérale moyenne qui correspond à au moins 10 % de la distance totale entre le premier et le deuxième bord latéral (7, 7', 8, 8').

8. Sachet selon l'une quelconque des revendications précédentes, **caractérisé en ce que**
la paroi avant de sachet (5, 105, 205), la paroi arrière de sachet (4, 104, 204), le pli de fond, les parois latérales et/ou les plis latéraux du sachet (1), en particulier la paroi avant de sachet (5, 105, 205) et la paroi arrière de sachet (4, 104, 204) ainsi que le cas échéant le pli de fond, les plis latéraux et/ou les parois latérales, sont basés complètement ou en partie sur un matériau de papier, en particulier du papier, de préférence le sachet étant réalisé à partir d'une bande de matériau de papier d'une seule pièce.

9. Sachet (1) selon l'une quelconque des revendications précédentes, **caractérisé en ce que**
l'épaisseur de la paroi avant de sachet (5, 105, 205) et/ou de la paroi arrière de sachet (4, 104, 204) est à chaque fois supérieure d'au moins 50 %, en particulier d'au moins 100 %, à l'épaisseur de l'adhésif (11) et/ou de la feuille de séparation (132, 232).

10. Sachet selon l'une quelconque des revendications précédentes, **caractérisé en ce que**
la feuille de séparation (132, 232) présente en totalité ou par endroits une densité moyenne inférieure à 0,80 g/cm³, de préférence inférieure à 0,75 g/cm³, en particulier de préférence inférieure à 0,65 g/cm³.

11. Sachet selon l'une quelconque des revendications précédentes, **caractérisé en ce que**
la feuille de séparation (132, 232) représente une feuille de matière plastique coextrudée multicouche, comprenant du polyéthylène.

12. Sachet selon l'une quelconque des revendications précédentes, **caractérisé en ce que**
la feuille de séparation (132, 232) présente au moins une zone d'affaiblissement, de préférence parallèlement à la paroi avant de sachet (5, 105, 205), en particulier le premier et le deuxième composant étant reliés de manière séparable par la zone d'affaiblissement.

13. Sachet selon l'une quelconque des revendications précédentes, **caractérisé en ce que**
celui-ci représente un sachet à fond plat et/ou un sachet à soufflets latéraux, en particulier un sachet à fond plat en papier.

14. Utilisation du sachet (1) selon l'une quelconque des revendications précédentes pour l'expédition de produits alimentaires.

15. Utilisation selon la revendication 14, le sachet présentant au moins un adhésif, qui est conçu et aménagé pour fermer le sachet au moyen de forces d'adhérence, lors d'une nouvelle ouverture avec séparation de la paroi avant de sachet et de la paroi arrière de sachet (5, 4 ; 105, 104 ; 205, 204) dans la région d'une feuille de séparation (132, 232), au moins un premier composant (135, 235) de la bande adhésive restant sur la paroi avant de sachet (5, 105, 205) et au moins un deuxième composant (132, 232) restant sur la paroi arrière de sachet (4, 104, 204), le premier composant étant délaminé de manière irréversible du deuxième composant.
